# FASCICULE DE BREVET EUROPEEN

(11) **EP 3 362 732 B1**
(45) Date de publication et mention de la délivrance du brevet: **06.11.2019**
(21) Numéro de dépôt: 16791660.0
(22) Date de dépôt: 13.10.2016
(51) Int. Cl.: F17C 3/02

(54) **CUVE ÉTANCHE ET THERMIQUEMENT ISOLANTE**
ABGEDICHTETER UND WÄRMEISOLIERENDER TANK
SEALED AND THERMALLY INSULATING TANK

(30) Priorité: 13.10.2015 FR 1559744
(43) Date de publication de la demande: 22.08.2018
(73) Titulaire: GAZTRANSPORT ET TECHNIGAZ, 78470 Saint-Rémy-lès-Chevreuse (FR)
(72) Inventeur: DELANOE, Sébastien, Saint Remy Les Chevreuse (FR); DE FARIA, Anthony, Villeparisis (FR); BERGER, Vincent, 78470 St Remy les Chevreuse (FR); DURAND, François, Elancourt (FR)
(74) Mandataire: Loyer & Abello
(86) Numéro de dépôt international: PCT/FR2016/052648
(87) Numéro de publication internationale: WO 2017/064426

(56) Documents cités:
- WO-A1-2008/147003
- WO-A1-2013/004944
- WO-A1-2014/128381
- WO-A1-2016/003214
- WO-A1-2016/046487
- WO-A1-2016/047934
- FR-A1- 2 781 557
- FR-A1- 2 996 520
- FR-A1- 3 001 945
- KR-A- 20140 032 608
- KR-A- 20160 034 509
- KR-B1- 101 088 464

## Description

### Domaine technique

L'invention se rapporte au domaine des cuves étanches et thermiquement isolantes, à membranes. En particulier, l'invention se rapporte au domaine des cuves étanches et thermiquement isolantes pour le stockage et/ou le transport de liquide à basse température, telles que des cuves pour le transport de Gaz de Pétrole Liquéfié (aussi appelé GPL) présentant par exemple une température comprise entre -50°C et 0°C, ou pour le transport de Gaz Naturel Liquéfié (GNL) à environ -162°C à pression atmosphérique. Ces cuves peuvent être installées à terre ou sur un ouvrage flottant. Dans le cas d'un ouvrage flottant, la cuve peut être destinée au transport de gaz liquéfié ou à recevoir du gaz liquéfié servant de carburant pour la propulsion de l'ouvrage flottant.

### Arrière-plan technologique

La demande de brevet FR-A-2781557 décrit une cuve étanche et thermiquement isolante à double membrane étanche intégrée dans une structure porteuse, notamment de navire. Les deux membranes étanches sont séparées entre elles et de la structure porteuse par deux barrières thermiquement isolantes. La membrane secondaire est réalisée par la juxtaposition de panneaux adjacents dont l'étanchéité est assurée par des bandes souples étanches au gaz et au liquide et pouvant comporter au moins une fine feuille métallique continue déformable. Ainsi, la bande qui recouvre la zone de jonction entre les deux éléments de la membrane secondaire est libre de se déformer élastiquement et/ou de s'allonger par rapport aux pavés isolants maintenus sur les parois de la structure porteuse avec une liberté de déplacement limitée.

On a décrit, par exemple dans WO-A-2016046487, une structure de paroi pour réaliser la paroi plane d'une cuve à double membrane étanche. La membrane étanche secondaire d'une telle paroi de cuve subit des contraintes importantes en service, liées aux différents chargements de la cuve, à la contraction thermique, aux mouvements de la cargaison, à la déformation de la structure porteuse à la houle. Ces contraintes sont notamment transmises par la barrière thermiquement isolante sur laquelle la membrane étanche secondaire est ancrée. Du fait que la barrière thermiquement isolante est constituée de panneaux isolants discrets de grandes dimensions, les contraintes et déplacements qui sont transmis à la membrane étanche secondaire ne sont pas répartis uniformément, de sorte que les ondulations de la membrane étanche secondaire sont sollicitées de manières différentes selon qu'elles se trouvent près des bords des panneaux ou près du centre. De plus, la flexibilité de certaines ondulations se voit limitée par l'ancrage des bords des plaques métalliques sur les panneaux. Il en résulte des concentrations de contraintes susceptibles d'accélérer le vieillissement de la membrane étanche. Ces problématiques existeraient aussi si la membrane primaire était supprimée.

Dans WO-A-2016046487, des éléments de pontage disposés entre les panneaux isolants secondaires servent à améliorer la répartition des déplacements en limitant les mouvements d'écartement des bords des panneaux. Ces éléments de pontage peuvent répondre dans une certaine mesure aux mouvements d'écartement des bords de panneaux mais sont limités, complexes à installer et ils présentent un coût d'installation relativement élevé.

### Résumé

Une idée à la base de l'invention est de fournir une structure de paroi de cuve à membrane résolvant au moins certains de ces inconvénients.

Selon un mode de réalisation, l'invention fournit une cuve étanche et thermiquement isolante intégrée dans une structure porteuse, ladite cuve comportant une ou plusieurs parois de cuve portées par une ou plusieurs parois porteuses de la structure porteuse, la ou chaque paroi de cuve comportant une barrière thermiquement isolante fixée sur une paroi porteuse respective de la structure porteuse et une membrane étanche portée par ladite barrière thermiquement isolante, ainsi que définie par la revendication 1.

La barrière thermiquement isolante comporte une pluralité de blocs isolants parallélépipédiques rectangles juxtaposés selon un maillage rectangulaire régulier, chaque bloc isolant comportant une garniture calorifuge et un panneau de couvercle tourné vers l'intérieur de la cuve, une face supérieure du panneau de couvercle opposée à la garniture calorifuge portant une pièce ou bande d'ancrage métallique.

La membrane étanche est constituée d'une membrane métallique ondulée comportant une première série d'ondulations parallèles et des portions planes situées entre les ondulations parallèles et reposant sur la face supérieure des panneaux de couvercle, les ondulations parallèles étant agencées parallèlement à une première direction des blocs isolants parallélépipédiques et espacées d'un premier pas d'onde, la membrane étanche comportant par exemple une pluralité de plaques métalliques ondulées soudées chacune sur au moins une pièce ou bande d'ancrage de la barrière thermiquement isolante.

Le pas du maillage rectangulaire selon une deuxième direction perpendiculaire à la première direction est égal à deux fois le premier pas d'onde, de sorte que la première série d'ondulations comporte deux ondulations situées au droit de chacun des blocs isolants, et une portion plane de la membrane étanche située entre les deux ondulations est agencée au droit d'une zone interne du panneau de couvercle située à distance des bords du panneau de couvercle parallèles à la première direction, de sorte que les deux ondulations de la première série d'ondulations sont situées au droit d'une zone marginale du panneau de couvercle située entre la zone interne et les bords du panneau de couvercle parallèles à la première direction.

Le pas du maillage rectangulaire dans chaque direction est sensiblement égal à une dimension des blocs isolants dans cette direction, augmentée d'une éventuelle largeur d'interstice entre blocs isolants. Cette largeur d'interstice peut être sensiblement nulle et reste en tout cas de très petite taille par rapport au bloc isolant.

La pièce d'ancrage métallique de chaque bloc isolant est agencée au moins dans la zone interne du panneau de couvercle, la membrane étanche étant fixée à la barrière thermiquement isolante par fixation desdites portions planes de la membrane étanche auxdites pièces d'ancrage d'une pluralité des blocs isolants, seulement dans la zone interne des panneaux de couvercle.

La membrane étanche est ainsi fixée à certains des ou à chacun des blocs isolants par les pièces d'ancrage, mais seulement dans la zone interne des panneaux de couvercle.

Grâce à ces caractéristiques, chaque ondulation de la première série, ou du moins une grande proportion des ondulations de la première série, se trouve dans une situation similaire quant à sa liberté de déformation, étant donné qu'une première portion plane bordant l'ondulation se trouve située du côté de la zone interne du bloc isolant et fixée à la pièce d'ancrage, alors que la deuxième portion plane bordant l'ondulation de l'autre côté se trouve située à cheval sur la zone marginale du bloc isolant, sur la zone marginale du bloc isolant voisin et sur l'interface entre les deux blocs isolants, sans être fixée à aucun des deux blocs isolants. En d'autres termes, les portions planes de la membrane étanche sont situées alternativement sur la zone interne des panneaux de couvercle et sur les interfaces entre blocs isolants et les zones marginales adjacentes. Il résulte de cet agencement une membrane métallique ondulée et étanche dans laquelle toute ondulation de la première série présente un côté fixé à la barrière isolante et un côté non-fixé à la barrière isolante, mais en contact glissant sur la barrière isolante. Ce côté non-fixé à la barrière isolante augmente la liberté de déformation des ondulations sous l'effet des contraintes thermique et des déformations de la structure porteuse, notamment de la coque d'un navire à la houle. De ce fait, la distribution des contraintes et des déformations dans la membrane métallique ondulée se trouve plus équilibrée en service et la durée de vie de la membrane métallique ondulée se trouve ainsi améliorée.

Selon des modes de réalisation, une telle cuve peut comporter une ou plusieurs des caractéristiques suivantes.

L'étendue de la pièce d'ancrage peut être plus ou moins grande, du moment que la membrane étanche n'est fixée qu'à la zone interne du panneau de couvercle. Selon un mode de réalisation, la pièce d'ancrage est interrompue à distance des bords du panneau de couvercle et confinée à la zone interne du panneau de couvercle, et les deux ondulations de la première série d'ondulations sont situées de part et d'autre de la pièce d'ancrage de chacun des blocs isolants. En d'autres termes, la zone marginale des panneaux de couvercle est ici située entre la pièce d'ancrage et les bords du panneau de couvercle. Cet agencement permet de réaliser une économie de matière dans la pièce d'ancrage ou bande d'ancrage métallique

Selon un mode de réalisation, un décalage égal à sensiblement la moitié du premier pas d'onde est présent entre les ondulations parallèles à la première direction et les bords des blocs isolants parallèles à la première direction. Grâce à ces caractéristiques, les ondulations parallèles à la première direction sont disposées de manière équidistante des interfaces, ce qui équilibre encore mieux les efforts sur ces ondulations, notamment lorsque ces efforts résultent d'un déplacement relatif des blocs isolants sous-jacents.

La zone interne du panneau de couvercle désigne une zone qui se trouve à distance des bords du panneau de couvercle, et qui peut être centrée ou décentrée par rapport à ces bords. Selon un mode de réalisation, la pièce d'ancrage est agencée au centre du panneau de couvercle et les deux ondulations de la première série d'ondulations sont situées à égale distance du centre du panneau de couvercle.

La membrane métallique ondulée peut être réalisée en un ou plusieurs morceaux, selon les dimensions de la paroi et les contraintes logistiques qui en résultent. De préférence, la membrane métallique ondulée comporte une pluralité de plaques métalliques ondulées de forme rectangulaire, chaque plaque métallique ondulée comportant deux bords parallèles à la première direction et deux bords parallèles à la deuxième direction,
la dimension d'une plaque métallique ondulée dans la deuxième direction étant égale à un multiple entier pair du premier pas d'onde,
et les deux bords de la plaque métallique ondulée parallèles à la première direction sont essentiellement situés dans les portions planes de la plaque métallique ondulée entre les ondulations parallèles à la première direction et passent sur les pièces d'ancrage des blocs isolants dans la zone interne des panneaux de couvercle.

Grâce à ces caractéristiques, il est possible de fixer la membrane étanche aux pièces d'ancrage au niveau des bords des plaques, ce qui facilite l'assemblage.

Selon un mode de réalisation, chaque plaque métallique ondulée de forme rectangulaire présente une zone de bordure soudée à recouvrement avec la zone de bordure des plaques métalliques ondulées adjacentes, la zone de bordure d'une plaque métallique ondulée située au-dessus étant à chaque fois soudée sur la zone de bordure d'une plaque métallique ondulée adjacente située en dessous,
et, le long des bords de la plaque métallique ondulée parallèles à la première direction, la zone de bordure de la plaque métallique ondulée située en dessous est soudée sur les pièces d'ancrage des blocs isolants dans la zone interne des panneaux de couvercle.

Selon un mode de réalisation, la dimension d'une plaque métallique ondulée dans la deuxième direction est égale à deux fois le premier pas d'onde. Grâce à ces caractéristiques, une portion plane sur deux de la membrane étanche contient le bord d'une plaque rectangulaire, qui passe au droit des pièces d'ancrage. Il est ainsi possible, en réalisant des soudures uniquement aux bords des plaques, d'ancrer la membrane étanche aux pièces d'ancrage au niveau d'une portion plane sur deux de la membrane étanche.

La pièce d'ancrage métallique peut présenter différentes géométries. Avantageusement, la pièce d'ancrage comporte une bande métallique s'étendant parallèlement à la première direction ou à la deuxième direction. Grâce à ces caractéristiques, la géométrie de la pièce d'ancrage est bien adaptée pour fournir une surface de liaison relativement étendue avec le bord d'une plaque métallique ondulée.

Selon un mode de réalisation, la pièce ou bande métallique est interrompue à distance des bords du panneau de couvercle et confinée à la zone interne du panneau de couvercle, deux bandes de protection thermique étant agencées sur le panneau de couvercle dans le prolongement de la pièce ou bande métallique dans la zone marginale du panneau de couvercle entre la pièce ou bande métallique et les bords du panneau de couvercle. Grâce à ces caractéristiques, la soudure bord à bord des plaques métalliques ondulées peut être entièrement effectuée au droit des pièces ou bandes métalliques et bandes de protection thermique, sans soumettre le panneau de couvercle à un échauffement excessif, ce qui permet de réaliser le panneau de couvercle en bois ou autre matériau peu résistant à la chaleur.

Alternativement, la pièce ou bande métallique peut s'étendre sur toute la longueur du panneau de couvercle, y compris dans les zones marginales du panneau de couvercle, du moment que la membrane étanche n'est fixée à la pièce ou bande métallique que dans la zone interne du panneau de couvercle. Dans ce cas, les extrémités de la pièce ou bande métallique situées dans les zones marginales sont seulement une autre forme de protection thermique du panneau de couvercle.

Selon un mode de réalisation, la pièce d'ancrage comporte une bande métallique parallèle à la première direction et une bande métallique parallèle à la deuxième direction qui forment une croix dans la zone interne du panneau de couvercle. Grâce à ces caractéristiques, la géométrie de la pièce d'ancrage est bien adaptée pour fournir une surface de liaison avec deux bords d'une plaque métallique ondulée à proximité immédiate d'un coin de la plaque métallique ondulée.

Les enseignements indiqués ci-dessus en référence à une première série d'ondulations parallèles peuvent aussi être mis en oeuvre, de la même manière, en référence à une deuxième série d'ondulations parallèles s'étendant perpendiculairement à la première série d'ondulations, pour équilibrer les efforts et les déformations dans les deux directions du plan.

Selon des modes de réalisation correspondants :
- la membrane étanche comporte en outre une deuxième série d'ondulations parallèles, agencées parallèlement à la deuxième direction des blocs isolants parallélépipédiques et espacée d'un deuxième pas d'onde, lesdites portions planes de la membrane étanche étant situées en outre entre les ondulations parallèles à la deuxième direction,
   le pas du maillage rectangulaire selon la première direction, qui est sensiblement égal à une dimension des blocs isolants selon la première direction, est égal à deux fois le deuxième pas d'onde, de sorte que la deuxième série d'ondulations comporte deux ondulations situées au droit de chacun des blocs isolants,
   et les deux ondulations de la deuxième série d'ondulations sont situées au droit d'une zone marginale du panneau de couvercle située entre la zone interne et les bords du panneau de couvercle parallèles à la deuxième direction.
- la pièce d'ancrage est interrompue à distance des bords du panneau de couvercle et confinée à la zone interne du panneau de couvercle, et les deux ondulations de la deuxième série d'ondulations sont situées de part et d'autre de la pièce d'ancrage de chacun des blocs isolants.
- un décalage égal à la moitié du deuxième pas d'onde est présent entre les ondulations parallèles à la deuxième direction et les bords des blocs isolants parallèles à la deuxième direction.
- la pièce d'ancrage est agencée au centre du panneau de couvercle et les deux ondulations de la deuxième série d'ondulations sont situées à égale distance du centre du panneau de couvercle.
- la dimension d'une plaque métallique ondulée dans la première direction étant égale à un multiple entier pair du deuxième pas d'onde, et les deux bords de la plaque métallique ondulée parallèles à la deuxième direction sont essentiellement situés dans les portions planes de la plaque métallique ondulée entre les ondulations parallèles à la deuxième direction et passent sur les pièces d'ancrage des blocs isolants dans la zone interne des panneaux de couvercle.
- le long des bords de la plaque métallique ondulée parallèles à la deuxième direction, la zone de bordure de la plaque métallique ondulée située en dessous est soudée sur les pièces d'ancrage des blocs isolants dans la zone interne des panneaux de couvercle.
- la dimension d'une plaque métallique ondulée dans la première direction est égale à deux fois le deuxième pas d'onde.
- le premier pas d'onde est égal au deuxième pas d'onde et les blocs isolants présentent un contour carré.

Les blocs isolants peuvent être réalisés de différentes manières. Selon un mode de réalisation, chaque bloc isolant parallélépipédique comporte un caisson dans lequel est logée la garniture calorifuge, ledit caisson comportant un panneau de fond et des panneaux de côté se développant entre ledit panneau de fond et le panneau de couvercle. Selon un autre mode de réalisation, chaque bloc isolant parallélépipédique comporte un panneau de fond et un panneau de couvercle avec un bloc de mousse intercalé formant ladite garniture calorifuge.

Selon un mode de réalisation, la membrane étanche de chaque paroi de cuve comporte :
- une première série d'ondulation faisant saillie en direction de l'intérieur de la cuve et se développant selon une première direction, et
- une seconde série d'ondulation faisant saillie en direction de l'intérieur de la cuve et se développant selon une seconde direction perpendiculaire à la première direction.

Les ondulations de la membrane étanche peuvent être formées de différentes manières. Selon des modes de réalisation, les ondulations font saillie en direction de l'intérieur de la cuve par rapport aux portions planes, ou bien les ondulations font saillie en direction de l'extérieur de la cuve par rapport aux portions planes et sont logées dans des rainures ménagées dans les panneaux de couvercle des blocs isolants.

Selon un mode de réalisation, la barrière thermiquement isolante de la première ou deuxième paroi de cuve comporte des blocs isolants parallélépipédiques courants en vis-à-vis d'une face longitudinale de blocs de bordure opposée à l'arête de la cuve, une face supérieure du panneau de couvercle de chacun des blocs isolants parallélépipédiques courants comportant un décrochement en vis-à-vis d'un décrochement de la face supérieure du panneau de couvercle du bloc de bordure correspondant, une plaque de liaison logée conjointement dans lesdits décrochements affleurant au niveau de la face supérieure desdits panneaux de couvercle afin de former une surface de support plane continue pour la membrane étanche de la première ou deuxième paroi de cuve. Grâce à cette caractéristique, il est possible d'ajuster une distance entre la rangée de blocs de bordure et la première rangée de blocs courants sans générer d'espaces dans le support de la membrane étanche.

Selon un mode de réalisation, les espaces entre chaque bloc de bordure de la première et/ou seconde rangée et les blocs isolants parallélépipédiques adjacents et des espaces entre lesdits blocs de bordure et la première paroi porteuse comportent une garniture calorifuge intercalaire.

Selon un mode de réalisation, les plaques métalliques ondulées présentent une forme rectangulaire, chaque bloc isolant parallélépipédique comportant deux bandes d'ancrages sécantes, chaque bande d'ancrage se développant parallèlement à un coté respectif des plaques métalliques ondulées fixées sur lesdites bandes d'ancrage.

Selon un mode de réalisation, la barrière thermiquement isolante est une barrière thermiquement isolante secondaire et la membrane étanche est une membrane étanche secondaire,
la paroi de cuve comportant en outre une barrière thermiquement isolante primaire disposée sur la membrane étanche secondaire et une membrane étanche primaire portée par ladite barrière thermiquement isolante primaire.

De préférence dans ce cas, les pièces d'ancrage métalliques des blocs isolants de la barrière thermiquement isolante secondaire portent des organes de retenue primaires, par exemple goujons ou douilles filetés, et la barrière thermiquement isolante primaire comporte une pluralité de blocs isolants parallélépipédiques rectangles juxtaposés ancrés aux organes de retenue primaires.

Selon un mode de réalisation, la membrane étanche secondaire comporte des découpes pour laisser saillir les organes de retenue primaires au-dessus de la membrane étanche secondaire, et des bords des découpes de la membrane étanche secondaire sont soudés de manière étanche sur les pièces d'ancrage métalliques des blocs isolants de la barrière thermiquement isolante secondaire tout autour des organes de retenue primaires. De préférence, ces découpes sont réalisées sur les bords des plaques rectangulaires, mais elles peuvent être aussi réalisées dans une portion plane située au sein d'une plaque rectangulaire.

Une telle cuve peut faire partie d'une installation de stockage terrestre, par exemple pour stocker du gaz liquéfié ou être installée dans une structure flottante, côtière ou en eau profonde, notamment un navire méthanier, un navire de transport de GPL, une unité flottante de stockage et de regazéification (FSRU), une unité flottante de production et de stockage déporté (FPSO) et autres.

Selon un mode de réalisation, un navire pour le transport d'un produit liquide froid comporte une coque et une cuve précitée disposée dans la coque.

Selon un mode de réalisation, l'invention fournit aussi un procédé de chargement ou déchargement d'un tel navire, dans lequel on achemine un produit liquide froid à travers des canalisations isolées depuis ou vers une installation de stockage flottante ou terrestre vers ou depuis la cuve du navire.

Selon un mode de réalisation, l'invention fournit aussi un système de transfert pour un produit liquide froid, le système comportant le navire précité, des canalisations isolées agencées de manière à relier la cuve installée dans la coque du navire à une installation de stockage flottante ou terrestre et une pompe pour entrainer un flux de produit liquide froid à travers les canalisations isolées depuis ou vers l'installation de stockage flottante ou terrestre vers ou depuis la cuve du navire.

### Brève description des figures

L'invention sera mieux comprise, et d'autres buts, détails, caractéristiques et avantages de celle-ci apparaîtront plus clairement au cours de la description suivante de plusieurs modes de réalisation particuliers de l'invention, donnés uniquement à titre illustratif et non limitatif, en référence aux dessins annexés.
- La figure 1 est une vue en perspective d'une portion de cuve pour le transport et/ou le stockage de gaz liquéfié, illustrant une arête de la cuve formée par une paroi longitudinale de la cuve et une paroi transversale de la cuve, la paroi transversale de la cuve formant avec la paroi longitudinale de la cuve un angle de l'ordre de 90°.
- La figure 2 est une vue de détail en éclatée illustrant un caisson thermiquement isolant de bordure de la barrière thermiquement isolante d'une paroi de cuve de la figure 1.
- La figure 3 est une vue de détail illustrant deux caissons thermiquement isolants de bordure de la figure 1, ces deux caissons formant conjointement une portion de l'arête de la barrière thermiquement isolante de la cuve de la figure 1.
- La figure 4 est une vue de dessus schématique d'une paroi de cuve au niveau de l'arête à 90°, illustrant une variante de réalisation des éléments calorifuges de bordure.
- La figure 5 est une vue en perspective d'une autre portion de cuve pour le transport et/ou le stockage de gaz liquéfié, illustrant une arête de la cuve formée entre deux parois de cuve longitudinales présentant un angle de 135°.
- La figure 6 est une vue en perspective d'une autre portion de cuve pour le transport et/ou le stockage de gaz liquéfié, illustrant une paroi de cuve plane selon un premier mode de réalisation.
- La figure 7 est une vue de dessus agrandie d'un détail de la paroi plane de la figure 6.
- La figure 8 est une vue agrandie d'un détail de la paroi plane de la figure 6, en perspective arrachée.
- La figure 9 et une vue en perspective éclatée d'un d'organe d'ancrage selon un mode de réalisation.
- La figure 10 est une vue de dessus d'une paroi de cuve plane selon un deuxième mode de réalisation.
- La figure 11 est une vue agrandie en perspective d'un détail de la paroi plane de la figure 10,
- La figure 12 est une vue en perspective de la paroi plane de la figure 10, illustrant en outre une barrière thermiquement isolante primaire et une membrane étanche primaire.
- La figure 13 est une représentation schématique écorchée d'une cuve de navire méthanier ou de transport de GPL et d'un terminal de chargement/déchargement de cette cuve.

### Description détaillée de modes de réalisation

Les figures sont décrites ci-après dans le cadre d'une structure porteuse constituée par les parois internes d'une double coque d'un navire pour le transport de gaz liquéfié. Une telle structure porteuse présente une géométrie polyédrique, par exemple de forme prismatique. Dans une telle structure porteuse, des parois longitudinales 1 de la structure porteuse s'étendent parallèlement à la direction longitudinale du navire et forment une section polygonale dans un plan perpendiculaire à la direction longitudinale du navire. Les parois longitudinales 1 se rejoignent en des arêtes longitudinales 2, qui forment par exemple des angles de l'ordre de 135° dans une géométrie octogonale. La structure générale de telles cuves polyédriques est par exemple décrite en regard de la figure 1 du document FR-A-3008765.

Les parois longitudinales 1 sont interrompues dans la direction longitudinale du navire par des parois porteuses transversales 3 qui sont perpendiculaires à la direction longitudinale du navire. Les parois longitudinales 1 et les parois transversales 3 se rejoignent au niveau d'arêtes 4 avant et arrière.

Chaque paroi 1, 3 de la structure porteuse porte une paroi de cuve respective. Selon un premier mode de réalisation, chacune des parois de cuve est composée d'une seule barrière thermiquement isolante portant une seule membrane étanche au contact d'un fluide stocké dans la cuve tel que du gaz de pétrole liquéfié comportant du butane, du propane, du propène ou autre et présentant une température d'équilibre comprise entre -50°C et 0°C.

Par convention, l'adjectif « supérieur » appliqué à un élément de la cuve désigne la partie de cet élément orientée vers l'intérieur de la cuve et l'adjectif « inférieur » désigne la partie de cet élément orientée vers l'extérieur de la cuve, quelle que soit l'orientation de la paroi de cuve par rapport au champ de gravité terrestre. De même, le terme « au-dessus » désigne une position située plus près de l'intérieur de la cuve et le terme « en dessous » une position située plus près de la structure porteuse, quelle que soit l'orientation de la paroi de cuve par rapport au champ de gravité terrestre.

La figure 1 illustre un angle de cuve au niveau de l'arête avant ou arrière 4 entre l'une des parois longitudinales 1 et l'une des parois transversales 3 de la structure porteuse portant respectivement une paroi de cuve longitudinale 5 et une paroi de cuve transversale 6. La paroi de cuve longitudinale 5 et la paroi de cuve transversale 6 se rejoignent au niveau d'une structure d'angle 7 de la cuve formant un angle de l'ordre de 90°. La paroi de cuve longitudinale 5 et la paroi de cuve transversale 6 présentant une structure similaire, seule la paroi de cuve longitudinale 5 est décrite ci-après. La description de la paroi de cuve longitudinale 5 s'applique de manière correspondante à la paroi de cuve transversale 6.

La barrière thermiquement isolante de la paroi de cuve longitudinale 5 est constituée d'une pluralité d'éléments calorifuges ancrés sur toute la paroi porteuse longitudinale 1. Ces éléments calorifuges forment conjointement une surface plane sur laquelle est ancrée la membrane étanche de la paroi de cuve longitudinale 5. Ces éléments calorifuges comportent plus particulièrement une pluralité d'éléments calorifuges courants 8 juxtaposés selon un maillage rectangulaire régulier. La barrière thermiquement isolante de la paroi de cuve longitudinale 5 comporte également une rangée d'éléments calorifuges de bordure 9 décrits ci-après en regard de la figure 2, disposés le long de l'arête 4. Les éléments calorifuge 8, 9 sont ancrés sur la structure porteuse par tout moyen adapté, comme par exemple à l'aide d'organes d'ancrage 10 tels que décrits en regard de la figure 3. Les éléments calorifuges 8, 9 reposent sur la paroi porteuse longitudinale par l'intermédiaire de cordons de mastic (non illustrés) formant des lignes parallèles rectilignes ou ondulées. Un espace intercalaire 11 sépare les éléments calorifuges de bordure en vis-à-vis de la rangée d'éléments calorifuges de bordure 9. Les espaces intercalaires 11 de deux parois de cuve 5 et 6 formant une arête de la cuve sont alignés.

La membrane étanche de la paroi de cuve longitudinale 5 est constituée d'une pluralité de plaques métalliques 12 juxtaposées les unes aux autres avec recouvrement. Ces plaques métalliques 12 sont de préférence de forme rectangulaire. Les plaques métalliques 12 sont soudées entre elles afin d'assurer l'étanchéité de la membrane étanche. De préférence, les plaques métalliques 12 sont réalisées en acier inoxydable, par exemple avec une épaisseur de 1,2mm.

Afin de permettre la déformation de la membrane étanche en réponse aux différentes contraintes subies par la cuve, en particulier en réponse à la contraction thermique résultant du chargement de gaz liquéfié dans la cuve, les plaques métalliques 12 comportent une pluralité d'ondulations 13 orientées vers l'intérieur de la cuve. Plus particulièrement, la membrane étanche de la paroi de cuve longitudinale 5 comporte une première série d'ondulations 13 et une seconde série d'ondulations 13 formant un motif rectangulaire régulier. Comme illustré sur la figure 1, la première série d'ondulations 13 est parallèle à l'arête 4 et la seconde série d'ondulations 13 est perpendiculaire à l'arête 4. De préférence, les ondulations 13 se développent parallèlement aux bords des plaques métalliques rectangulaires. La distance entre deux ondulations 13 successives d'une série d'ondulations est par exemple de l'ordre de 600mm.

Pour assurer la continuité de la barrière isolante 2 au niveau de la structure d'angle 7, des plaques métalliques d'angle 15 sont soudées disposées sur les éléments calorifuges de bordure 9 perpendiculaires. Ces plaques métalliques d'angle 15 comportent deux portions planes 16 situées dans les plans de la membrane étanche de chaque paroi de cuve 5 et 6 respectivement.

La figure 2 représente une vue en perspective éclatée d'un élément calorifuge de bordure 9 de la figure 1.

L'élément calorifuge de bordure 9 comporte un panneau de fond 17, des panneaux de côté 18 et un panneau de couvercle 19. Tous ces panneaux 17, 18, 19 sont de forme rectangulaire et délimitent un espace interne de l'élément calorifuge de bordure 9. Le panneau de fond 17 et le panneau de couvercle 19 se développent parallèlement l'un de l'autre et, comme illustré sur la figure 1, parallèlement à la paroi porteuse. Les panneaux de côté 18 se développent perpendiculairement au panneau de fond 17. Les panneaux de côté 18 relient le panneau de fond 17 et le panneau de couvercle 19 sur toute la périphérie de l'élément calorifuge de bordure 9. Des entretoises porteuses 20 sont disposées entre le panneau de fond 17 et le panneau de couvercle 19 dans l'espace interne de l'élément calorifuge de bordure 9. Ces entretoises porteuses 20 se développent parallèlement à des panneaux de côté longitudinal 21. Des panneaux de côté transversal 22 se développant perpendiculairement aux panneaux de côté longitudinal 21 comportent des orifices traversant 23. Ces orifices traversant 23 sont destinés à permettre la circulation de gaz inerte dans la barrière thermiquement isolante. Les panneaux et les entretoises porteuses sont attachés par tout moyen approprié, par exemple vis, agrafes ou pointes, et forment conjointement un caisson dans lequel est disposée une garniture calorifuge 24. Cette garniture calorifuge 24 est de préférence non structurelle, par exemple de la perlite ou de la laine de verre.

Le panneau de fond 17 comporte des rebords longitudinaux 25 faisant saillie depuis les panneaux de côté longitudinal 21. Le panneau de fond 17 comporte également un rebord transversal 26 faisant saillie d'un des panneaux de côté transversal 22. Des tasseaux 27 sont portés les rebords 25, 26 du panneau de fond 17. Dans l'exemple illustré sur la figure 2, chaque extrémité des rebords longitudinaux 25 porte un tasseau 27 respectif et une portion centrale du rebord transversal 26 porte un tasseau 27. Dans une variante illustrée sur la figure 3, le tasseau 27 porté par le rebord transversal 26 se développe sur toute la largeur de l'élément calorifuge de bordure 9.

Le panneau de couvercle 19 comporte sur une face supérieure opposée à la garniture calorifuge 24 un décrochement transversal 28. Ce décrochement transversal 28 est situé au droit du panneau de côté transversal 22 depuis lequel fait saillie le rebord transversal 26 du panneau de fond 17. Ce décrochement transversal 28 comporte une encoche 65 située au droit du tasseau 27 porté par le rebord transversal 26. De nombreuses méthodes peuvent être utilisées pour réaliser le panneau de couvercle 19. Dans le mode de réalisation illustré sur la figure 2, deux plaques de contreplaqué présentant des dimensions différentes sont superposées afin de former le panneau de couvercle 19 présentant le décrochement transversal 28. Dans un mode de réalisation non illustré, le panneau de couvercle est réalisé par une plaque de contreplaqué dans laquelle un lamage est réalisé afin de former le décrochement transversal.

La face supérieure du panneau de couvercle 19 comporte en outre un lamage transversal 29 et un lamage longitudinal 30. Le lamage transversal 29 se développe selon une direction parallèle à la largeur du panneau de couvercle 19 sur toute la largeur du panneau de couvercle 19. Le lamage transversal 29 est situé proche du côté transversal du panneau de couvercle 17 opposé au rebord transversal 26. Le lamage longitudinal 30 se développe selon une direction parallèle à la longueur du panneau de couvercle 19 sur toute la longueur du panneau de couvercle 19. De préférence, ce lamage longitudinal 30 est centré sur la largeur du panneau de couvercle 19.Dans le mode de réalisation illustré sur la figure 2, le lamage longitudinal 30 est situé dans le prolongement de l'encoche 65.

Une bande d'ancrage longitudinale 31 est logée dans le lamage longitudinal 30. Cette bande d'ancrage longitudinale 31 présente une longueur inférieure à la longueur du panneau de couvercle 19. Une protection thermique 54 (illustrée sur la figure 3) est logée dans la portion du lamage longitudinal 30 ne comportant pas la bande d'ancrage longitudinale 31.

De même, une bande d'ancrage transversale 32 est logée dans le lamage transversal 29 du panneau de couvercle 19. Cependant, cette bande d'ancrage transversale 32 se développe sur toute la largeur du panneau de couvercle 19. Chaque extrémité de la bande d'ancrage transversale 32 comporte une patte 33. Cette patte 33 fait saillie depuis un côté longitudinal respectif du panneau de couvercle 19.

De manière analogue aux éléments calorifuges de bordure 9, chaque élément calorifuge courant 8 comporte sur une face supérieure deux bandes d'ancrage 14 perpendiculaires logées dans des lamages respectifs et vissées ou rivetées sur les panneaux de couvercle. Les bandes d'ancrage 14 sont de préférence disposées parallèlement aux ondulations 13. Les bandes d'ancrage 14 se développent sur une portion centrale des lamages dans lesquels elles sont logées. Des protections thermiques 54 sont logées dans les extrémités des lamages.

Les plaques métalliques 12, 15 de la membrane étanche sont soudées sur les bandes d'ancrage 14, 31, 32 sur lesquelles elles reposent. Les protections thermiques 54 évitent la dégradation des éléments calorifuges 8, 9 lors de la soudure des plaques métalliques 12, 15 les unes aux autres le long de leurs bords. Les protections thermiques 54 sont réalisées en matière résistante à la chaleur, par exemple en matière composite à base de fibres de verre. La soudure des plaques métalliques 12, 15 sur les bandes d'ancrages 14, 31, 32 permet de retenir la membrane étanche sur la barrière isolante, mais entraine la transmission d'efforts de traction par les plaques métalliques 12, 15 aux bandes d'ancrages 14, 31, 32 sur lesquelles elles sont soudées.

La patte 33 comporte une portion d'écartement 34 se développant depuis le panneau de couvercle 19 dans le prolongement du lamage transversal 29. Cette patte comporte en outre une portion de couplage 35 se développant depuis une extrémité de la portion d'écartement 34 opposée au panneau de couvercle 19. La portion de couplage 35 se développe en direction du panneau de fond 17. La portion de couplage 35 comporte une fente 52 tournée vers le coté transversal du panneau de couvercle 19 présentant le décrochement 65.

Les bandes d'ancrage 31, 32 sont fixées sur le panneau de couvercle 19 par tout moyen adapté, par exemple par rivetage. La fixation de la bande d'ancrage transversale 32 est réalisée de manière à présenter un jeu selon une direction longitudinale du panneau de couvercle 19 par exemple de l'ordre de un à quelques dixièmes de millimètres. Typiquement, dans le cas d'une fixation par rivetage, les orifices (non illustrés) du panneau de couvercle 19 traversé par les rivets de fixation de la bande d'ancrage transversale 32 présentent une dimension longitudinale supérieure à l'épaisseur du rivet. De même, la bande d'ancrage transversale 32 est logée dans le lamage transversal 29 avec un jeu. De tels jeux permettent la transmission d'efforts de traction générés dans la direction longitudinale du panneau de couvercle 19 par la membrane étanche soudée sur les bandes d'ancrage 31, 32, sans que ces efforts ne soient substantiellement transmis au panneau de couvercle 19.

La figure 3 est une vue de détail illustrant un élément calorifuges de bordure longitudinal 36 et un élément calorifuge de bordure transversal 37 appartenant à la paroi de cuve longitudinale 5 et la paroi de cuve transversale 6. L'élément calorifuge de bordure longitudinal 36 et l'élément calorifuge de bordure transversal 37 forment conjointement la structure d'angle 7. Le bord transversal de l'élément calorifuge de bordure longitudinal 36 ne présentant pas le décrochement 65 et le bord transversal de l'élément calorifuge de bordure transversal 37 ne présentant pas le décrochement 65 sont accolés. L'élément calorifuge de bordure longitudinal 36 présentant une structure analogue à la structure de l'élément calorifuge de bordure transversal 37, seul l'élément de bordure longitudinal 36 illustré sur la figure 3 est décrit ci-après. La description de cet élément calorifuge de bordure longitudinal 36 s'applique par analogie à l'élément calorifuge de bordure transversal 37.

Les organes d'ancrage 10 illustrés sur la figure 3 comportent chacun un goujon 38 soudé sur la paroi porteuse longitudinale 1. Chaque goujon 38 se développe perpendiculairement à la paroi porteuse longitudinale 1. Une extrémité des goujons opposée à la paroi porteuse longitudinale 1 comporte un filetage. Une plaque d'appui 39 de forme carré comporte un orifice central (non illustré) traversé par le goujon 38. Un écrou 40 est monté sur l'extrémité filetée du goujon 38. La plaque d'appui 39 de chaque goujon 38 est ainsi maintenue en appui par ledit écrou 40 contre une face supérieure d'un tasseau 27 respectif porté par un rebord 25, 26 correspondant du panneau de fond 17. Dans une variante non illustrée, la plaque d'appui repose directement sur le rebord du panneau de fond de l'élément calorifuge.

Comme illustré sur la figure 1, de tels organes d'ancrage 10 sont également disposés aux coins de chaque élément calorifuge courant 8. Les parois latérales de chaque élément calorifuge courant 8 comportent un rebord. Un tasseau 27 est disposé sur chacune des extrémités dudit rebord. Chaque tasseau 27 des éléments calorifuges courant 8 coopère avec un organe d'ancrage 10 respectif, un même organe d'appui 10 coopérant avec les tasseaux 27 d'une pluralité d'éléments calorifuges courants 8 adjacents. Les angles des éléments calorifuges courants 8 adjacents comportent un dégagement formant conjointement une cheminée au droit d'un organe de fixation 10 correspondant. Cette cheminée permet le vissage de l'écrou 40 sur le goujon de l'organe de fixation 10. Cette cheminée est remplie d'une garniture calorifuge 41 et recouverte d'une plaque d'obturation 42 afin de former une surface plane avec les panneaux de couvercles des éléments calorifuges.

Dans le mode de réalisation illustré sur la figure 1, chaque élément calorifuge courant 8 présente une largeur, prise parallèlement à l'arête 4, deux fois supérieure à la largeur des éléments calorifuges de bordure 9. Les éléments calorifuges courants 8 et les éléments calorifuges de bordures 9 sont agencés de sorte que les coins de deux éléments calorifuges courants 8 adjacents soient situés à mi-largeur d'un élément calorifuge de bordure 9, au droit du rebord transversal 26 d'un élément calorifuge de bordure 9 respectif. L'organe d'ancrage 10 associés auxdits coins des éléments calorifuges courants 8 coopère ainsi à la fois avec les tasseaux 27 desdits éléments calorifuges courants 8 et avec le tasseau 27 porté par le rebord transversal 26. L'encoche 65 de l'élément calorifuge de bordure 9 permet le passage de l'outillage nécessaire au vissage de l'écrou dudit organe d'ancrage 10.

Dans un mode de réalisation non illustré, les éléments calorifuges courants et les éléments calorifuges de bordures présentent la même largeur mais sont décalés les uns par rapport aux autres le long d'une direction parallèle à l'arête. Ainsi, les coins de deux éléments calorifuges courants adjacents sont situés à mi-largeur d'un élément calorifuge de bordure et au droit du rebord transversal dudit élément calorifuge de bordure.

Par ailleurs, les éléments calorifuges courants 8 situés en vis-à-vis des éléments calorifuge de bordure 9 comportent un décrochement analogue au décrochement 28 dudit élément calorifuge de bordure 9 en vis-à-vis dudit décrochement 28 de l'élément calorifuge de bordure 9. Des bandes de couverture 53 sont logées conjointement dans les décrochements des éléments calorifuges courants 8 et des éléments calorifuges de bordure 9 en vis-à-vis afin de recouvrir un espace entre lesdits éléments calorifuge 8 et 9. Cet espace est rempli de garniture calorifuge comme par exemple de laine de verre. De telles bandes de couvertures affleurent au niveau de la face supérieure des panneaux de couvercle des éléments calorifuge 8 et 9 afin d'offrir une surface plane continue à la membrane étanche. Par ailleurs, de telles bandes de couverture 53 permettent de rattraper les jeux de construction pouvant apparaître lors de la construction la cuve.

En outre, les espaces 55 situés entre les éléments calorifuges de bordure 9 et les parois porteuses 1 et 3 en vis-à-vis sont avantageusement remplis de garniture calorifuge telle que de la laine de verre.

La figure 4 représente une vue schématique de dessus d'une paroi de cuve au niveau d'une arête selon une variante de réalisation. Les mêmes chiffres de référence sont utilisés pour les éléments présentant la même structure et/ou la même fonction.

Dans la variante illustrée sur la figure 4, les éléments calorifuges de bordure 9 présentent une largeur proche de la largeur des éléments calorifuges courants 8. La largeur des éléments calorifuges courants 8 est par exemple d'environ 1200 mm et la largeur des éléments calorifuges de bordure 9 de l'ordre de1160mm. Dans cette variante, les ondulations (non illustrées) des plaques métalliques (non illustrées) ne sont pas placées au droit des espaces intercalaires 111 mais sur les panneaux de couvercle 19 des éléments calorifuges de bordure 9. Par ailleurs, les plaques métalliques (non illustrées) sont soudés sur les bandes d'ancrage 32 de façon discontinue et uniquement au niveau d'une portion centrale 56 de la bande d'ancrage 32. Cette soudure discontinue des plaques métalliques permet de laisser les ondulations travailler en extension afin de rattraper les déformations de la membrane étanche. Les éléments calorifuges de bordure 9 sont centrés sur les éléments calorifuges courants 8. De même, les bandes d'ancrage 14 et 31 sont disposées coaxialement selon une direction perpendiculaire à l'arête.

La figure 5 représente une arête de cuve entre deux parois de cuves longitudinales 5 formant un angle de l'ordre de 135°. Une telle arête de cuve présente une structure similaire à la structure d'angle 7 de cuve formant un angle de 90° telle que décrite en regard des figures 1 à 3. Les mêmes chiffres de référence sont utilisés pour les éléments présentant la même structure et/ou la même fonction.

En référence aux figures 6 à 8, on va maintenant décrire plus en détails une paroi plane de la cuve. A cet égard, il convient de noter que la paroi plane est réalisée selon un motif périodique dans les deux directions du plan, motif qui peut donc être répété sur des étendues plus ou moins grandes selon les dimensions des surfaces à recouvrir. De ce fait, le nombre d'éléments calorifuges courants 8 montrés sur les figures n'est pas limitatif peut être modifié dans un sens ou dans l'autre selon les besoins découlant de la géométrie de la structure porteuse. De plus, sur une paroi plane de grande étendue, il peut exister localement une ou plusieurs zones singulières où le maillage doit être modifié pour contourner un obstacle ou accueillir un équipement particulier.

Sur la portion plane de la paroi porteuse 1 ou 3, la barrière thermiquement isolante est essentiellement constituée des éléments calorifuges courants 8 juxtaposés selon le maillage rectangulaire régulier. Un échantillon de ce maillage comportant deux rangés de quatre éléments calorifuges courants 8 chacune est montré sur la figure 6 à des fins d'illustration.

Les bords des éléments calorifuges courants 8 ainsi que les bords des plaques métalliques 12 sont parallèles aux deux directions définies par les ondulations 13. Du fait que le pas d'onde de la membrane étanche est le même dans les deux directions définies par les ondulations 13, les éléments calorifuges courants 8 présentent un forme de contour carré. En effet, la dimension des éléments calorifuges courants 8 est égale à deux fois le pas d'onde dans chacune des deux directions. Le contour serait rectangulaire si les pas d'onde étaient différents dans les deux directions.

On trouve au centre du panneau de couvercle de chaque élément calorifuge courant 8 les deux bandes d'ancrage 14 agencées en forme de croix et dont les branches sont aussi parallèles aux deux directions définies par les ondulations 13, afin de correspondre aux bords des plaques métalliques 12.

Comme mieux visible sur la figure 7, du fait que les bandes d'ancrage 14 sont confinées à une zone centrale du panneau de couvercle à distance des bords des éléments calorifuges courants 8 et que les ondulations s'étendent dans des zones marginales du panneau de couvercle situées entre les bandes d'ancrage 14 et les bords des éléments calorifuges courants 8, chaque ondulation 13 se trouve disposée entre une portion plane 101 qui n'est pas fixée à la barrière thermiquement isolante et qui enjambe une interface 103 entre les éléments calorifuges courants 8 et au maximum une portion plane 102 qui est fixée à la barrière thermiquement isolante par soudure sur les bandes d'ancrage 14. En d'autres termes, comme mieux visible sur la figure 6, chacune des ondulations 13 est disposée entre, d'un côté des portions planes qui sont fixées à la barrière thermiquement isolante à proportion d'un pas d'onde sur deux (à savoir les portions 102) et, de l'autre côté, des portions planes 101 qui sont libres de glisser sur les éléments calorifuges courants 8. Cette propriété peut être maintenue sur une portion de ou toute la longueur de la paroi de cuve et/ou une portion de ou toute la largeur de la paroi de cuve en répétant le motif. Il en résulte un équilibrage des déformations transmises aux différentes ondulations 13.

La figure 8 montre que la structure générale de l'élément calorifuge courant 8 est, hormis les différences dimensionnelles et les bandes d'ancrages 14, très similaire à celle de l'élément calorifuge de bordure 9. L'élément calorifuge courant 8 comporte ainsi un panneau de fond 117, deux panneaux de côté longitudinal 121, deux panneaux de côté transversal 122 et un panneau de couvercle 119. Tous ces panneaux sont de forme rectangulaire et délimitent un espace interne de l'élément calorifuge. Le panneau de fond 117 et le panneau de couvercle 119 se développent parallèlement l'un de l'autre et parallèlement à la paroi porteuse. Les panneaux de côté 121, 122 se développent perpendiculairement au panneau de fond 117 et relient le panneau de fond 17 et le panneau de couvercle 119 sur toute la périphérie de l'élément calorifuge. Des entretoises porteuses non représentées sont disposées entre le panneau de fond 117 et le panneau de couvercle 119 dans l'espace interne de l'élément calorifuge, parallèlement aux panneaux de côté longitudinal 121. Les panneaux de côté transversal 122 se développant perpendiculairement aux panneaux de côté longitudinal 121 comportent des orifices traversant 123. Ces orifices traversant 23 sont destinés à permettre la circulation de gaz inerte dans la barrière thermiquement isolante. Les panneaux et les entretoises porteuses sont attachés par tout moyen approprié, par exemple vis, agrafes ou pointes, et forment conjointement un caisson dans lequel est disposée une garniture calorifuge non représentée. Cette garniture calorifuge est de préférence non structurelle, par exemple de la perlite ou de la laine de verre ou de la mousse polymère à basse densité, par exemple de l'ordre de 10 à 30kg/m⁻³.

Le panneau de fond 117 comporte des rebords longitudinaux 125 faisant saillie depuis les panneaux de côté longitudinal 121 et des rebords transversaux 126 faisant saillie des panneaux de côté transversal 122. Des tasseaux 127 sont portés par les rebords longitudinaux 125, au niveau des coins de l'élément calorifuge courant 8 pour coopérer avec les organes d'ancrage 10.

La figure 8 montre aussi les cordons de mastic 60 sur lesquels reposent un élément calorifuge courant 8. Ces cordons de mastic 60 sont de préférence non adhésifs pur permettre un jeu de glissement de l'élément calorifuge courant 8 par rapport à la paroi porteuse. L'ancrage des éléments calorifuges courants 8 à la paroi porteuse est réalisé à chaque fois à l'aide de quatre organes d'ancrage 10 disposés aux quatre coins, dans lesquels un organe d'ancrage 10 coopère à chaque fois avec quatre éléments calorifuges courants 8 adjacents.

### Exemple de dimensionnement

Dans un exemple de réalisation, les dimensions de l'élément calorifuge courant 8 sont: épaisseur 220mm, largeur 1200mm, longueur 1200mm, pour un pas d'onde de 600mm dans les deux directions. La largeur de l'interstice entre les éléments calorifuges courants 8 est ici négligeable. Le pas d'onde est ici défini comme la distance entre les arêtes de sommet de deux ondulations 13 parallèles et adjacentes. L'épaisseur peut être modifiée en fonction de l'exigence en termes de performance thermique de la cuve. Le pas d'onde peut être modifié en fonction de l'exigence en termes de souplesse de la membrane étanche, ce qui implique de modifier la dimension de l'élément calorifuge courant 8 de manière correspondante.

Sur la figure 6, l'unique plaque métallique 12 représentée présente des dimensions de deux pas d'onde par six pas d'onde. Les plaques métalliques 12 formant la membrane étanche peuvent cependant être dimensionnées de différentes manières, à condition de correspondre à un nombre entier pair du pas d'onde dans chacune des deux directions du plan. Ainsi, les coins des plaques et les bords des plaques métalliques 12 sont tous situés au droit des bandes d'ancrage 14 des éléments calorifuges courants 8 qui supportent la plaque métallique 12. De préférence, la dimension de la plaque métallique 12 est égale à deux pas d'onde dans au moins une direction du plan, de sorte qu'il suffit de réaliser des soudures sur les bandes d'ancrage 14 situées le long du contour de la plaque métallique 12 pour obtenir l'ancrage souhaité, assurant qu'un et un seul bord de chaque ondulation soit fixé à la barrière isolante.

Alternativement il est possible de réaliser la membrane étanche avec des plaques métalliques 12 plus grandes que deux pas d'onde dans les deux directions du plan, à condition de réaliser des soudures additionnelles des portions planes situées à distance des bords de la plaque métallique sur les bandes d'ancrage 14 sous-jacentes,

La figure 9 montre une variante de réalisation de l'organe d'ancrage 10. Dans ce cas, le goujon fileté 38 n'est pas directement soudé à la paroi porteuse. Il est au contraire vissé dans un écrou fendu 61 logé dans une embase creuse 62. L'embase creuse 62 contenant l'écrou fendu 61 a été préalablement soudée à la paroi porteuse. Ainsi, le montage du goujon fileté 38 est simplifié. La figure 9 montre aussi un empilement de rondelles Belleville inséré entre la plaque d'appui 39 et l'écrou 40.

Une cale d'épaisseur 63 est placée sur la paroi porteuse autour de l'embase creuse 62 pour recevoir les coins des quatre éléments calorifuges courants 8 adjacents qui vont reposer sur celle-ci. Les cales d'épaisseur 63 et les cordons de mastic 60 servent à rattraper les défauts de planéité de la paroi porteuse et ainsi offrir une surface supérieure plane pour faire reposer les éléments calorifuges courants 8.

Par ailleurs, une cale de positionnement 64 faisant saillie au-dessus de la cale d'épaisseur 63 est montée dans l'ouverture centrale de la cale d'épaisseur 63, autour de l'embase creuse 62. Les cales de positionnement 64 servent de butée pour positionner les coins des éléments calorifuges courants 8. Plus précisément, le rebord longitudinal 125 fait exactement la longueur du panneau de côté longitudinal 121 et le rebord transversal 126 fait exactement la longueur du panneau de côté transversal 122, de sorte que les surfaces d'extrémité verticales du rebord longitudinal 125 et du rebord transversal 126 au niveau du coin forment deux surfaces orthogonales qui peuvent venir en contact contre deux facettes correspondantes de la cale de positionnement 64, dont la périphérie est octogonale.

Les figures 6 à 8 montrent aussi que chaque plaque métallique ondulée 12 comporte, un décalage d'épaisseur dans une zone de bordure surélevée 66 le long de deux bords sur quatre, les deux autres bords étant plats. La zone de bordure surélevée 66 sert à recouvrir le zone de bordure plate d'une plaque métallique 12 adjacente et sera finalement soudée à celle-ci de manière continue pour assurer une liaison étanche entre les deux plaques métalliques 12. La zone de bordure surélevée 66 est obtenue par une opération de pliage également appelée joglinage.

La technique décrite ci-dessus pour réaliser une cuve présentant une seule membrane étanche peut aussi être utilisée dans différents types de réservoirs, par exemple pour constituer une cuve à double membrane pour gaz naturel liquéfié (GNL) dans une installation terrestre ou dans un ouvrage flottant comme un navire méthanier ou autre. Dans ce contexte, on peut considérer que la membrane étanche illustrée sur les figures précédentes est une membrane étanche secondaire, et qu'une barrière isolante primaire ainsi qu'une membrane étanche primaire, non représentées, doivent encore être ajoutées sur cette membrane étanche secondaire. De cette manière, cette technique peut également être appliquée aux cuves présentant une pluralité de barrière thermiquement isolante et de membranes étanches superposées.

Un deuxième mode de réalisation de la paroi plane de cuve, plus particulièrement adapté à une cuve à double membrane, va maintenant être décrit en référence aux figures 10 à 12.

Sur la figure 12, on a représenté en vue écorchée la structure multicouche d'une cuve étanche et thermiquement isolante de stockage d'un fluide.

Chaque paroi de la cuve comporte, depuis l'extérieur vers l'intérieur de la cuve, une barrière d'isolation thermique secondaire 201 comportant des blocs isolants 202 juxtaposés et fixés à la structure porteuse 203, une membrane étanche secondaire 204 portée par les blocs isolants 202 de la barrière d'isolation thermique secondaire 201, une barrière d'isolation thermique primaire 205 comportant des blocs isolants 206 juxtaposés et ancrés aux blocs isolants 202 de la barrière d'isolation thermique secondaire 201 par des organes de retenue primaires et une membrane étanche primaire 207, portée par les blocs isolants 206 de la barrière d'isolation thermique primaire 205 et destinée à être en contact avec le fluide cryogénique contenu dans la cuve.

La structure porteuse 203 peut notamment être une tôle métallique autoporteuse ou, plus généralement, tout type de cloison rigide présentant des propriétés mécaniques appropriées. La structure porteuse 203 peut notamment être formée par la coque ou la double coque d'un navire. La structure porteuse 203 comporte une pluralité de parois définissant la forme générale de la cuve, habituellement une forme polyédrique.

La barrière d'isolation thermique secondaire 201 comporte une pluralité de blocs isolants 202 collés sur la structure porteuse 203 au moyen de cordons de résine adhésifs, non illustrés. Les cordons de résine doivent être suffisamment adhésifs pour assurer seuls l'ancrage des blocs isolants 202. Alternativement ou en combinaison, les blocs isolants 202 peuvent être ancrés au moyen des organes d'ancrage 10 précités ou de dispositifs mécaniques similaires. Les blocs isolants 2 présentent sensiblement une forme de parallélépipède rectangle.

Comme illustré sur la figure 11, les blocs isolants 202 comportent chacun une couche de mousse polymère isolante 209 prise en sandwich entre une plaque rigide interne 210, qui constitue un panneau de couvercle et une plaque rigide externe 211, qui constitue un panneau de fond. Les plaques rigides, interne 210 et externe 211, sont, par exemple, des plaques de bois contreplaqué collées sur ladite couche de mousse polymère isolante 209. La mousse polymère isolante peut notamment être une mousse à base de polyuréthanne. La mousse polymère est avantageusement renforcée par des fibres de verre contribuant à réduire sa contraction thermique.

Comme illustré sur la figure 10, les blocs isolants 202 sont juxtaposés selon des rangées parallèles et séparés les uns des autres par des interstices 212 garantissant un jeu fonctionnel de montage. Les interstices 212 sont comblés avec une garniture calorifuge, non représentée, telle que de la laine de verre, de la laine de roche ou de la mousse synthétique souple à cellules ouvertes par exemple. La garniture calorifuge est avantageusement réalisée dans un matériau poreux de sorte à ménager des espaces d'écoulement de gaz dans les interstices 212 entre les blocs isolants 202. De tels espaces d'écoulement de gaz sont avantageusement utilisés afin de permettre une circulation de gaz inerte, tel que de l'azote, au sein de la barrière d'isolation thermique secondaire 201 de sorte à la maintenir sous atmosphère inerte et ainsi éviter que du gaz combustible se trouve dans une plage de concentration explosive et/ou afin de placer la barrière d'isolation thermique secondaire 201 en dépression afin d'augmenter son pouvoir isolant. Cette circulation de gaz est aussi importante pour faciliter la détection des éventuelles fuites de gaz combustible. Les interstices 212 présentent par exemple, une largeur de l'ordre de 30 mm.

La plaque interne 210 présente deux séries de deux rainures 214 et 215, perpendiculaires l'une à l'autre, de sorte à former un réseau de rainures. Chacune des séries de rainures 214 et 215 est parallèle à deux côtés opposés des blocs isolants 202. Les rainures 214 et 215 sont destinées à la réception d'ondulations, faisant saillie vers l'extérieur de la cuve, formées sur les tôles métalliques de la barrière d'étanchéité secondaire 204. Plus précisément, la plaque interne 210 comporte deux rainures 214 s'étendant selon une direction du bloc isolant 202 et deux rainures 215 s'étendant selon l'autre direction du bloc isolant 202, dont les dimensions sont, comme dans le premier mode de réalisation, égales à deux pas d'onde par deux pas d'onde.

Les rainures 214 et 215 traversent intégralement l'épaisseur de la plaque interne 210 et débouchent ainsi au niveau de la couche de mousse polymère isolante 209. Par ailleurs, les blocs isolants 202 comportent dans les zones de croisement entre les rainures 214 et 215, des orifices de dégagement 216 ménagés dans la couche de mousse polymère isolante 209. Les orifices de dégagements 216 permettent le logement des zones de nœud, formés aux intersections entre les ondulations des tôles métalliques de la barrière d'étanchéité secondaire 204. Ces zones de nœud présentent un sommet en saillie vers l'extérieur de la cuve.

Par ailleurs, comme illustré sur la figure 10, la plaque interne 210 est équipée de platines métalliques 217 et 218 pour l'ancrage du bord des tôles métalliques ondulées de la membrane étanche secondaire 204 sur les blocs isolants 202. Les platines métalliques 217 et 218 sont situées dans la zone centrale carrée de la plaque interne 210 délimitée entre les rainures 214 et 215 formées dans la plaque interne 210. Plus précisément, la platine métallique centrale 217 présente une forme carrée et est située au centre de la plaque interne 210, tandis que les deux ou quatre platines allongées 218 sont disposées autour de la platine métallique centrale 217 sous la forme d'une ou deux bandes traversant entièrement la zone centrale carrée de la plaque interne 210. Dans les zones marginales de la plaque interne 210 situées entre les rainures 214 et 215 et les bords de la plaque interne 210, des bandes de protection thermique 54 sont disposées dans le prolongement des platines allongées 218. La structure et la fonction des bandes de protection thermique 54 ont été décrites plus haut.

La figure 10 montre ainsi deux types de blocs isolants 202. Les blocs isolants 202 situés au niveau des coins des plaques métalliques 224, de forme rectangulaire, formant la membrane étanche secondaire 204 portent quatre platines allongées 218 formant ainsi deux bandes perpendiculaires se croisant au niveau de la platine centrale 217, et respectivement parallèles aux deux bords de la plaque métallique 224. Les blocs isolants 202 situés au niveau des bords des plaques métalliques 224 à distance des coins portent seulement deux platines allongées 218 formant ainsi une bande parallèle au bord de la plaque métallique 224.

En variante, tous les blocs isolants 202 pourraient porter les quatre platines allongées 218, par mesure d'uniformisation de la fabrication.

Les platines métalliques 217 et 218 sont fixées sur la plaque interne 210 du bloc isolant 202, par des vis, des rivets, des agrafes, par collage ou combinaison de plusieurs de ces moyens, par exemple. Les platines métalliques 217 et 218 sont mises en place dans des évidements ménagés dans la plaque interne 210 de telle sorte que la surface interne des platines métalliques 217 et 218 affleure la surface interne de la plaque interne 210.

La plaque interne 210 est également équipée de goujons métalliques filetés 219 faisant saillie vers l'intérieur de la cuve, et destinés à assurer la fixation de la barrière d'isolation thermique primaire 205 sur les blocs isolants 202 de la barrière d'isolation thermique secondaire 201. Les goujons 219 passent au travers d'orifices ménagés dans les platines métalliques 17.

En relation avec les figures 10 à 12, on observe que la barrière d'étanchéité secondaire comporte une pluralité de plaques métalliques ondulées 224 ayant chacune une forme sensiblement rectangulaire. Les plaques métalliques ondulées 224 sont disposées de manière décalée par rapport aux panneaux isolants 202 de la barrière d'isolation thermique secondaire 201 de telle sorte que chacune desdites plaques métalliques ondulées 224 s'étende conjointement sur au moins quatre panneaux isolants 202 adjacents.

Chaque plaque métallique ondulée 224 présente une première série d'ondulations 13 parallèles s'étendant selon une première direction et une seconde série d'ondulations 13 parallèles s'étendant selon une seconde direction. Les directions des séries d'ondulations 13 sont perpendiculaires. Chacune des séries d'ondulations 13 est parallèle à deux bords opposés de la plaque métallique ondulée 224. Les ondulations 13 font ici saillie vers l'extérieur de la cuve, c'est-à-dire en direction de la structure porteuse 203. La plaque métallique ondulée 224 comporte entre les ondulations 13 une pluralité de portions planes. Au niveau de chaque croisement entre deux ondulations 13, la tôle métallique comporte une zone de nœud 227. La zone de nœud 227 comporte une portion centrale présentant un sommet en saillie vers l'extérieur de la cuve.

Dans le mode de réalisation représenté, les ondulations 13 de la première série et de la seconde série présentent des hauteurs identiques. Comme dans le premier mode de réalisation, il est toutefois possible de prévoir que les ondulations 13 de la première série présentent une hauteur supérieure aux ondulations 13 de la seconde série ou inversement.

Comme représenté sur la figure 11, les ondulations 13 des plaques métalliques ondulées 224 sont logées dans les rainures 214 et 215 ménagées dans la plaque interne 210 des panneaux isolants 202. Les plaques métalliques ondulées 224 adjacentes sont soudées entre elles, avec un recouvrement au niveau de la zone de bordure surélevée 66 précédemment décrite. L'ancrage des plaques métalliques ondulées 224 sur les platines métalliques 217 et 218 est réalisé par des soudures de pointage.

Les plaques métalliques ondulées 224 comportent le long de leur bords longitudinaux et au niveau de leur quatre coins des découpes 228 permettant le passage des goujons 219 destinés à assurer la fixation de la barrière d'isolation thermique primaire 205 sur la barrière d'isolation thermique secondaire 201.

Les plaques métalliques ondulées 224 sont, par exemple, réalisées en Invar® : c'est-à-dire un alliage de fer et de nickel dont le coefficient de dilatation est typiquement compris entre 1,2.10⁻⁶ et 2.10⁻⁶ K⁻¹, ou dans un alliage de fer à forte teneur en manganèse dont le coefficient de dilatation est typiquement de l'ordre de 7.10⁻⁶ K⁻¹. De manière alternative, les plaques métalliques ondulées 224 peuvent également être réalisées en acier inoxydable ou en aluminium.

Les longueurs et largeurs des plaques métalliques ondulées 224 sont dimensionnées comme les plaques métalliques 12 du premier mode de réalisation pour les mêmes raisons. Sur les figures 10 et 11, l'unique plaque métallique 224 représentée présente des dimensions de deux pas d'onde par six pas d'onde. La plaque métallique 224 présente ainsi une alternance de portions planes 101 non-fixées et de portions planes 102 fixées, comme décrit précédemment.

Dans le cas (non représenté) où on réalise la membrane étanche 204 avec des plaques métalliques 224 plus grandes que deux pas d'onde dans les deux directions du plan, il est nécessaire de réaliser des ouvertures additionnelles dans les portions planes situées à distance des bords de la plaque métallique 224 pour permettre le passage des goujons 219, et de réaliser des soudures étanches des bords de ces ouvertures sur les platines métalliques 217 sous-jacentes.

### Exemple de dimensionnement

Dans un exemple de réalisation, les dimensions du bloc isolant 202 sont : largeur 990mm, longueur 990mm, pour un pas d'onde de 510mm dans les deux directions et un interstice de 30mm entre les blocs isolants. Le pas d'onde peut être modifié en fonction de l'exigence en termes de souplesse de la membrane étanche, ce qui implique de modifier la dimension du bloc isolant 202 de manière correspondante.

Pour la réalisation de la barrière d'isolation thermique primaire 205 et de la membrane étanche primaire 207, différentes techniques connues peuvent être employées.

Comme représenté sur la figure 12, la barrière d'isolation thermique primaire 205 comporte ici une pluralité de panneaux isolants 206 de forme sensiblement parallélépipédique rectangle. Les panneaux isolants 206 sont décalés par rapport aux blocs isolants 202 de la barrière d'isolation thermique secondaire 201 de telle sorte que chaque panneau isolant 206 s'étende sur ici huit blocs isolants 202 de la barrière d'isolation thermique secondaire 201. Plus de détails sur la réalisation de la barrière d'isolation thermique primaire 205 et de la membrane étanche primaire 207 peuvent être trouvés dans la publication WO-A-2016046487.

Dans la membrane étanche secondaire 204 comme dans la membrane étanche du premier mode de réalisation, on obtient une répartition équilibrée des déformations des ondulations grâce au dimensionnement des blocs isolants et à l'ancrage de la membrane étanche sur ceux-ci.

Par rapport aux modes de réalisation illustrés ci-dessus, l'une des deux séries d'ondulations de la membrane étanche peut être supprimée, par exemple pour des applications où la souplesse de la membrane n'est souhaitée que dans une direction du plan. Dans un tel cas, les symétries dimensionnelles de la paroi de cuve décrites plus haut ne sont plus nécessaires que dans une direction du plan et les dimensionnements qui faisaient référence au pas d'onde de la série d'ondulation qui a maintenant été supprimée deviennent bien sûr superflus, ou du moins optionnels.

En référence à la figure 13, une vue écorchée d'un navire méthanier 70 montre une cuve étanche et isolée 71 de forme générale prismatique montée dans la double coque 72 du navire. La paroi de la cuve 71 comporte une barrière étanche primaire destinée à être en contact avec le gaz liquéfié contenu dans la cuve, une barrière étanche secondaire agencée entre la barrière étanche primaire et la double coque 72 du navire, et deux barrières isolante agencées respectivement entre la barrière étanche primaire et la barrière étanche secondaire et entre la barrière étanche secondaire et la double coque 72. Dans une version simplifiée, le navire comporte une simple coque.

De manière connue en soi, des canalisations de chargement/déchargement 73 disposées sur le pont supérieur du navire peuvent être raccordées, au moyen de connecteurs appropriées, à un terminal maritime ou portuaire pour transférer une cargaison de gaz liquéfié depuis ou vers la cuve 71.

La figure 13 représente un exemple de terminal maritime comportant un poste de chargement et de déchargement 75, une conduite sous-marine 76 et une installation à terre 77. Le poste de chargement et de déchargement 75 est une installation fixe off-shore comportant un bras mobile 74 et une tour 78 qui supporte le bras mobile 74. Le bras mobile 74 porte un faisceau de tuyaux flexibles isolés 79 pouvant se connecter aux canalisations de chargement/déchargement 73. Le bras mobile 74 orientable s'adapte à tous les gabarits de méthaniers. Une conduite de liaison non représentée s'étend à l'intérieur de la tour 78. Le poste de chargement et de déchargement 75 permet le chargement et le déchargement du méthanier 70 depuis ou vers l'installation à terre 77. Celle-ci comporte des cuves de stockage de gaz liquéfié 80 et des conduites de liaison 81 reliées par la conduite sous-marine 76 au poste de chargement ou de déchargement 75. La conduite sous-marine 76 permet le transfert du gaz liquéfié entre le poste de chargement ou de déchargement 75 et l'installation à terre 77 sur une grande distance, par exemple 5 km, ce qui permet de garder le navire méthanier 70 à grande distance de la côte pendant les opérations de chargement et de déchargement.

Pour engendrer la pression nécessaire au transfert du gaz liquéfié, on met en œuvre des pompes embarquées dans le navire 70 et/ou des pompes équipant l'installation à terre 77 et/ou des pompes équipant le poste de chargement et de déchargement 75.

Bien que l'invention ait été décrite en liaison avec plusieurs modes de réalisation particuliers, il est bien évident qu'elle n'y est nullement limitée et qu'elle comprend tous les équivalents techniques des moyens décrits ainsi que leurs combinaisons si celles-ci entrent dans le cadre de l'invention, telle que définie par les revendications.

L'usage du verbe « comporter », « comprendre » ou « inclure » et de ses formes conjuguées n'exclut pas la présence d'autres éléments ou d'autres étapes que ceux énoncés dans une revendication. L'usage de l'article indéfini « un » ou « une » pour un élément ou une étape n'exclut pas, sauf mention contraire, la présence d'une pluralité de tels éléments ou étapes.

Dans les revendications, tout signe de référence entre parenthèses ne saurait être interprété comme une limitation de la revendication.

## Revendications

1. Cuve étanche et thermiquement isolante intégrée dans une structure porteuse, ladite cuve comportant une paroi de cuve fixée sur une paroi porteuse (1, 3, 203) de la structure porteuse, dans laquelle la paroi de cuve comporte :
une barrière thermiquement isolante fixée sur la paroi porteuse et une membrane étanche (12, 204) portée par ladite barrière thermiquement isolante,
la barrière thermiquement isolante comportant une pluralité de blocs isolants (8, 202) parallélépipédiques rectangles juxtaposés selon un maillage rectangulaire régulier, chaque bloc isolant comportant une garniture calorifuge et un panneau de couvercle (119, 210) tourné vers l'intérieur de la cuve, une face supérieure du panneau de couvercle opposée à la garniture calorifuge portant une pièce d'ancrage métallique (14, 217, 218),
la membrane étanche (12, 204) étant constituée d'une membrane métallique ondulée comportant une première série d'ondulations (13) parallèles et des portions planes (101, 102) situées entre les ondulations parallèles et reposant sur la face supérieure des panneaux de couvercle, les ondulations parallèles (13) étant agencées parallèlement à une première direction des blocs isolants parallélépipédiques et espacées d'un premier pas d'onde,
**caractérisé en ce que** le pas du maillage rectangulaire régulier de la pluralité de blocs isolants (8, 202) selon une deuxième direction perpendiculaire à la première direction, qui est sensiblement égal à une dimension des blocs isolants (8, 202) selon la deuxième direction, est égal à deux fois le premier pas d'onde, de sorte que la première série d'ondulations comporte deux ondulations (13) situées au droit de chacun des blocs isolants (8, 202),
**en ce qu'**une portion plane (102) de la membrane étanche située entre les deux ondulations (13) est agencée au droit d'une zone interne du panneau de couvercle située à distance des bords du panneau de couvercle parallèles à la première direction, de sorte que les deux ondulations (13) de la première série d'ondulations sont situées au droit d'une zone marginale du panneau de couvercle située entre la zone interne et les bords du panneau de couvercle (119, 210) parallèles à la première direction,
et **en ce que** la pièce d'ancrage métallique (14, 217, 218) de chaque bloc isolant est agencée au moins dans la zone interne du panneau de couvercle, la membrane étanche étant fixée à la barrière thermiquement isolante par fixation desdites portions planes (102) de la membrane étanche auxdites pièces d'ancrage (14, 217, 218) d'une pluralité des blocs isolants, seulement dans la zone interne des panneaux de couvercle (119, 210), de sorte que la membrane étanche n'est pas fixée à la barrière thermiquement isolante dans ladite zone marginale des panneaux de couvercle.

2. Cuve selon la revendication 1, dans laquelle la pièce d'ancrage métallique (14, 217, 218) est interrompue à distance des bords du panneau de couvercle (119, 210) parallèles à la première direction et confinée à la zone interne du panneau de couvercle, deux bandes de protection thermique (54) étant agencées sur le panneau de couvercle dans le prolongement de la pièce d'ancrage métallique (14, 217, 218) dans la zone marginale du panneau de couvercle entre la pièce d'ancrage métallique et les bords du panneau de couvercle parallèles à la première direction,
et dans laquelle les deux ondulations (13) de la première série d'ondulations sont situées de part et d'autre de la pièce d'ancrage (14, 217, 218) de chacun des blocs isolants.

3. Cuve selon la revendication 1, dans laquelle la pièce d'ancrage métallique (14, 217, 218) s'étend sur toute une longueur du panneau de couvercle (119, 210) selon la deuxième direction, y compris dans ladite zone marginale du panneau de couvercle située entre la zone interne et les bords du panneau de couvercle (119, 210) parallèles à la première direction, la membrane étanche n'étant fixée à la pièce d'ancrage métallique que dans la zone interne du panneau de couvercle et non dans ladite zone marginale du panneau de couvercle.

4. Cuve selon l'une des revendications 1 à 3, dans laquelle un décalage égal à sensiblement la moitié du premier pas d'onde est présent entre les ondulations (13) parallèles à la première direction et les bords des blocs isolants (8, 202) parallèles à la première direction.

5. Cuve selon l'une des revendications 1 à 4, dans laquelle la pièce d'ancrage (14, 217, 218) est agencée au centre du panneau de couvercle et les deux ondulations de la première série d'ondulations sont situées à égale distance du centre du panneau de couvercle.

6. Cuve selon l'une des revendications 1 à 5, dans laquelle la membrane métallique ondulée comporte une pluralité de plaques métalliques ondulées (12, 224) de forme rectangulaire, chaque plaque métallique ondulée comportant deux bords parallèles à la première direction et deux bords parallèles à la deuxième direction,
la dimension d'une plaque métallique ondulée (12, 224) dans la deuxième direction étant égale à un multiple entier pair du premier pas d'onde,
et dans laquelle les deux bords de la plaque métallique ondulée parallèles à la première direction sont essentiellement situés dans les portions planes de la plaque métallique ondulée entre les ondulations parallèles à la première direction et passent sur les pièces d'ancrage (14, 217, 218) des blocs isolants (8, 202) dans la zone interne des panneaux de couvercle.

7. Cuve selon la revendication 6, dans laquelle chaque plaque métallique ondulée (12, 224) de forme rectangulaire présente une zone de bordure soudée à recouvrement avec la zone de bordure des plaques métalliques ondulées adjacentes, la zone de bordure (66) d'une plaque métallique ondulée située au-dessus étant à chaque fois soudée sur la zone de bordure d'une plaque métallique ondulée adjacente située en dessous,
et dans laquelle, le long des bords de la plaque métallique ondulée parallèles à la première direction, la zone de bordure de la plaque métallique ondulée située en dessous est soudée sur les pièces d'ancrage (14, 217, 218) des blocs isolants dans la zone interne des panneaux de couvercle.

8. Cuve selon la revendication 6 ou 7, dans laquelle la dimension d'une plaque métallique ondulée (12, 224) dans la deuxième direction et/ou dans la première direction est égale à deux fois le premier pas d'onde.

9. Cuve selon l'une des revendications 6 à 8, dans laquelle la pièce d'ancrage (14, 218) comporte une bande métallique s'étendant parallèlement à la deuxième direction.

10. Cuve selon la revendication 9, dans laquelle la pièce d'ancrage comporte une bande métallique (14, 218) parallèle à la première direction et une bande métallique (14, 218) parallèle à la deuxième direction qui forment une croix dans la zone interne du panneau de couvercle.

11. Cuve selon l'une des revendications 1 à 10, dans laquelle la membrane étanche comporte en outre une deuxième série d'ondulations (13) parallèles, agencées parallèlement à la deuxième direction des blocs isolants parallélépipédiques (8, 202) et espacée d'un deuxième pas d'onde, lesdites portions planes (101, 102) de la membrane étanche étant situées en outre entre les ondulations (13) parallèles à la deuxième direction,
dans laquelle le pas du maillage rectangulaire selon la première direction, qui est sensiblement égal à une dimension des blocs isolants (8, 202) selon la première direction, est égal à deux fois le deuxième pas d'onde, de sorte que la deuxième série d'ondulations comporte deux ondulations (13) situées au droit de chacun des blocs isolants (8, 202),
les deux ondulations de la deuxième série d'ondulations étant situées au droit d'une zone marginale du panneau de couvercle (119, 210) située entre la zone interne et les bords du panneau de couvercle parallèles à la deuxième direction.

12. Cuve selon la revendication 11, dans laquelle la pièce d'ancrage (14, 217, 218) est interrompue à distance des bords du panneau de couvercle et confinée à la zone interne du panneau de couvercle,
et dans laquelle les deux ondulations (13) de la deuxième série d'ondulations sont situées de part et d'autre de la pièce d'ancrage de chacun des blocs isolants.

13. Cuve selon la revendication 11 ou 12, dans laquelle un décalage égal à sensiblement la moitié du deuxième pas d'onde est présent entre les ondulations (13) parallèles à la deuxième direction et les bords des blocs isolants (8, 202) parallèles à la deuxième direction.

14. Cuve selon l'une des revendications 11 à 13, dans laquelle la membrane métallique ondulée comporte une pluralité de plaques métalliques ondulées (12, 224) de forme rectangulaire, chaque plaque métallique ondulée comportant deux bords parallèles à la première direction et deux bords parallèles à la deuxième direction,
la dimension d'une plaque métallique ondulée dans la première direction étant égale à un multiple entier pair du deuxième pas d'onde,
et dans laquelle les deux bords de la plaque métallique ondulée parallèles à la deuxième direction sont essentiellement situés dans les portions planes de la plaque métallique ondulée entre les ondulations parallèles à la deuxième direction et passent sur les pièces d'ancrage (14, 217, 218) des blocs isolants dans la zone interne des panneaux de couvercle.

15. Cuve selon l'une des revendications 11 à 14, dans laquelle le premier pas d'onde est égal au deuxième pas d'onde et les blocs isolants (8, 202) présentent un contour carré.

16. Cuve selon l'une des revendications 1 à 15, dans laquelle chaque bloc isolant parallélépipédique (202) comporte un panneau de fond (211) et un bloc de mousse intercalé (209) entre le panneau de fond et le panneau de couvercle (210) et formant ladite garniture calorifuge.

17. Cuve selon l'une des revendications 1 à 15, dans laquelle chaque bloc isolant parallélépipédique (8) comporte un caisson dans lequel est logée la garniture calorifuge, ledit caisson comportant un panneau de fond (117) et des panneaux de côté (121, 122) se développant entre ledit panneau de fond et le panneau de couvercle (119).

18. Cuve selon l'une des revendications 1 à 17, dans laquelle les ondulations (13) font saillie en direction de l'intérieur de la cuve par rapport aux portions planes.

19. Cuve selon l'une des revendications 1 à 16, dans laquelle les ondulations (13) font saillie en direction de l'extérieur de la cuve par rapport aux portions planes et sont logées dans des rainures (214, 215) ménagées dans les panneaux de couvercle (210) des blocs isolants (202).

20. Cuve selon l'une des revendications 1 à 19, dans laquelle la barrière thermiquement isolante est une barrière thermiquement isolante secondaire (201) et la membrane étanche est une membrane étanche secondaire (204),
la paroi de cuve comportant en outre une barrière thermiquement isolante primaire (205) disposée sur la membrane étanche secondaire et une membrane étanche primaire (207) portée par ladite barrière thermiquement isolante primaire,
et dans laquelle les pièces d'ancrage métalliques (217) des blocs isolants de la barrière thermiquement isolante secondaire portent des organes de retenue primaires (219), la barrière thermiquement isolante primaire comportant une pluralité de blocs isolants (206) parallélépipédiques rectangles juxtaposés ancrés aux organes de retenue primaires (219).

21. Cuve selon la revendication 20, dans laquelle la membrane étanche secondaire (204) comporte des découpes (228) pour laisser saillir les organes de retenue primaires (219) au-dessus de la membrane étanche secondaire, et dans laquelle des bords des découpes (218) de la membrane étanche secondaire sont soudés de manière étanche sur les pièces d'ancrage métalliques (217) des blocs isolants de la barrière thermiquement isolante secondaire tout autour des organes de retenue primaires (219).

22. Navire (70) pour le transport d'un produit liquide froid, le navire comportant une coque (72) et une cuve selon l'une des revendications 1 à 21 disposée dans la coque.

23. Procédé de chargement ou déchargement d'un navire (70) selon la revendication 22, dans lequel on achemine un produit liquide froid à travers des canalisations isolées (73, 79, 76, 81) depuis ou vers une installation de stockage flottante ou terrestre (77) vers ou depuis la cuve du navire (71).

24. Système de transfert pour un produit liquide froid, le système comportant un navire (70) selon la revendication 22, des canalisations isolées (73, 79, 76, 81) agencées de manière à relier la cuve (71) installée dans la coque du navire à une installation de stockage flottante ou terrestre (77) et une pompe pour entrainer un flux de produit liquide froid à travers les canalisations isolées depuis ou vers l'installation de stockage flottante ou terrestre vers ou depuis la cuve du navire.

## Patentansprüche

1. In einer Haltestruktur integriertes dichtes und wärmeisolierendes Gefäß, wobei das Gefäß eine Gefäßwand umfasst, welche auf einer tragenden Wand (1, 3, 203) der Haltestruktur angebracht ist, wobei die Gefäßwand umfasst:
eine wärmeisolierende Sperre, welche auf der tragenden Wand angebracht ist und eine dichte, von der wärmeisolierenden Sperre getragene, Membran (12, 204),
wobei die wärmeisolierende Sperre eine Vielzahl von quaderförmigen Isolierblöcken (8, 202), welche nebeneinander entsprechend einem regelmäßigen rechteckigen Raster angeordnet sind, umfasst, wobei jeder Isolierblock eine wärmeisolierende Füllung und eine Abdeckplatte (119, 210), welche zum Inneren des Gefäßes gerichtet ist, umfasst, wobei die Oberseite der Abdeckplatte, welche der wärmeisolierenden Sperre gegenüberliegt, ein Verankerungsmittel (14, 217, 218) aufweist,
wobei die dichte Membran (12, 204) aus einer gewellten Metallmembran besteht, welche eine erste Serie von parallelen Wellen (13) und plane Abschnitte, welche zwischen den parallelen Wellen angeordnet sind und auf der Oberseite der Abdeckplatte aufliegen, umfasst,
wobei die parallelen Wellen (13) parallel zu einer ersten Richtung der quaderförmigen Isolierblöcke angeordnet sind und voneinander durch eine ersten Wellenabstand beabstandet sind,
**dadurch gekennzeichnet, dass** der Abstand des regelmäßigen rechteckigen Rasters der Vielzahl der Isolierblöcke (8, 202) entsprechend einer zweiten Richtung, welche senkrecht zur ersten Richtung verläuft, und welche im Wesentlichen den Maßen der Isolierblöcke (8, 202) entsprechend der zweiten Richtung entspricht, dem zweifachen des ersten Wellenabstandes entspricht, sodass die erste Serie der Wellen zwei Wellen (13) umfasst, welche an jedem der Isolierblöcke (8, 202) angeordnet sind,
und dadurch, dass der plane Abschnitt (102) der dichten Membran, welcher zwischen zwei Wellen (13) angeordnet ist, an einem inneren Bereich der Abdeckplatte, welcher sich beabstandet von den parallel zur ersten Richtung verlaufenden Kanten der Abdeckplatte befindet, angeordnet ist, sodass die zwei Wellen (13) der ersten Serie der Wellen an einem Randbereich der Abdeckplatte, welcher sich zwischen dem inneren Bereich und den parallel zur ersten Richtung verlaufenden Kanten der Abdeckplatte (119,210) befindet, angeordnet sind, und dadurch, dass das metallische Verankerungsmittel (14, 217, 218) eines jeden Isolierblocks zumindest im inneren Bereich der Abdeckplatte angeordnet ist, wobei die dichte Membran an der wärmeisolierenden Sperre durch Befestigung der planen Abschnitte (102) der dichten Membran an den Befestigungsmitteln (14, 217, 218) einer Vielzahl von Isolierblöcken nur im inneren Bereich der Abdeckplatten (119,210) befestigt ist, sodass die dichte Membran nicht an der wärmeisolierendes Sperre im Randbereich der Abdeckplatten befestigt ist.

2. Gefäß gemäß Anspruch 1, wobei das metallische Befestigungsmittel (14, 217, 218) beabstandet von den parallel zur ersten Richtung verlaufenden Kanten der Abdeckplatte (119, 210) unterbrochen ist und von dem inneren Bereich der Abdeckplatte eingegrenzt ist, wobei zwei thermische Schutzbänder (54) auf der Abdeckplatte in Verlängerung des metallischen Verankerungsmittels (14, 217, 218) im Randbereich der Abdeckplatte zwischen dem metallischen Verankerungsmittel und den parallel zur ersten Richtung verlaufenden Kanten der Abdeckplatte angeordnet sind,
und wobei die zwei Wellen (13) der der ersten Serie der Wellen beidseitig vom Verankerungsmittel (14, 217, 218) eines jeden Isolierblock angeordnet sind.

3. Gefäß gemäß Anspruch 1, wobei das metallische Verankerungsmittel (14, 217, 218) sich entlang der gesamten Länge der Abdeckplatte (119, 210), einschließlich des Randbereiches der Abdeckplatte, welcher sich zwischen dem inneren Bereich und den parallel zur ersten Richtung verlaufenden Kanten der Abdeckplatte (119, 210) befindet, entsprechend einer zweiten Richtung erstreckt, wobei die dichte Membran im inneren Bereich der Abdeckplatte und nicht im Randbereich der Abdeckplatte mit dem metallischen Verankerungsmittel verbunden ist.

4. Gefäß gemäß einem der Ansprüche 1 bis 3, wobei ein Versatz, welcher im Wesentlichen der Hälfte des ersten Wellenabstandes entspricht, zwischen den parallel zur ersten Richtung verlaufenden Wellen (13) und den parallel zur ersten Richtung verlaufenden Kanten der Isolierblöcke (8, 202) besteht.

5. Gefäß gemäß einem der Ansprüche 1 bis 4, wobei das Verankerungsmittel (14, 217, 218) im Mittelpunkt der Abdeckplatte angeordnet ist und die zwei Wellen der ersten Serie der Wellen in gleichem Abstand vom Mittelpunkt der Abdeckplatte angeordnet sind.

6. Gefäß gemäß einem der Ansprüche 1 bis 5, wobei die gewellte Metallmembran eine Vielzahl von rechteckigen gewellten Metallplatten (12, 224) umfasst, wobei jede gewellte Metallplatte zwei parallel zur ersten Richtung verlaufende Kanten und zwei parallel zur zweiten Richtung verlaufende Kanten umfasst,
wobei das Maß der gewellten Metallplatte (12, 224) in der zweiten Richtung einem gradzahligen Vielfachen des ersten Wellenabstandes entspricht,
und wobei die beiden parallel zur ersten Richtung verlaufenden Kanten der Metallplatte im Wesentlichen in den planen Abschnitten der gewellten Metallplatte zwischen den parallel zur ersten Richtung verlaufenden Wellen angeordnet sind und auf die Verankerungsmittel (14, 217, 218) der Isolierblöcke (8, 202) im inneren Bereich der Abdeckplatte übergehen.

7. Gefäß gemäß Anspruch 6, wobei jede rechteckige gewellte Metallplatte (12, 224) einen Randbereich aufweist, welcher mit dem Randbereich der angrenzenden gewellten Metallplatten überlappend verschweißt ist, wobei der Randbereich (66) einer oberhalb liegenden gewellten Metallplatte jeweils auf den Randbereich einer unterhalb liegenden angrenzenden gewellten Metallplatte geschweißt ist,
und wobei, entlang der parallel zur ersten Richtung verlaufenden Kanten der gewellten Metallplatte der Randbereich der unterhalb liegenden gewellten Metallplatte auf die Verankerungsmittel (14, 217, 218) der Isolierblöcke im inneren Bereich der Abdeckplatte geschweißt ist.

8. Gefäß gemäß Anspruch 6 oder 7, wobei das Maß einer gewellten Metallplatte (12, 224) in der ersten Richtung und/oder in der zweiten Richtung dem zweifachen des ersten Wellenabstandes entspricht.

9. Gefäß gemäß einem der Ansprüche 6 bis 8, wobei das Verankerungsmittel (14, 218) eine Metallband umfasst, welches sich parallel zur zweiten Richtung erstreckt.

10. Gefäß gemäß Anspruch 9, wobei das Verbindungsmittel ein Metallband (14, 218) umfasst, welches parallel zur ersten Richtung verläuft, und ein Metallband (14, 218), welches parallel zur zweiten Richtung verläuft, und welche zusammen im inneren Bereich der Abdeckplatte ein Kreuz bilden.

11. Gefäß gemäß einem der Ansprüche 1 bis 10, wobei die dichte Membran weiterhin eine zweite Serie von parallelen Wellen (13) umfasst, welche parallel zur zweiten Richtung der quaderförmigen Isolierblöcke (8, 202) angeordnet sind und voneinander durch einen zweiten Wellenabstand beabstandet sind, wobei die planen Abschnitte (101, 102) der zweiten dichten Membran weiterhin zwischen den parallel zur zweiten Richtung verlaufenden Wellen (13) angeordnet sind,
und wobei der Abstand des rechteckigen Rasters der ersten Richtung, welche im Wesentlichen dem Maß des Isolierblocks (8, 202) entsprechend der ersten Richtung entspricht, dem zweifachen des zweiten Wellenabstandes entspricht, sodass die zweite Serie der Wellen zwei Wellen (13) umfasst, welche jeweils an jedem der Isolierblöcke (8, 202) angeordnet sind,
wobei die zwei Wellen der zweiten Serie der Wellen am Randbereich der Abdeckplatte (119, 210), welcher sich zwischen dem inneren Bereich und den parallel zur zweiten Richtung verlaufenden Kanten der Abdeckplatte befindet, angeordnet sind.

12. Gefäß gemäß Anspruch 11, wobei das Verankerungsmittel (14, 217, 218) beabstandet von den Kanten der Abdeckplatte unterbrochen ist und von dem inneren Bereich der Abdeckplatte eingegrenzt ist,
und wobei die zwei Wellen (13) der zweiten Serie der Wellen beidseitig vom Verankerungsmittel eines jeden Isolierblock angeordnet sind.

13. Gefäß gemäß Anspruch 11 oder 12, wobei ein Versatz, welchen im Wesentlichen der Hälfte des zweiten Wellenabstandes entspricht, zwischen den parallel zur zweiten Richtung verlaufenden Wellen (13) und den parallel zur zweiten Richtung verlaufenden Kanten des Isolierblocks (8,202) besteht.

14. Gefäß gemäß einem der Ansprüche 11 bis 13, wobei die gewellte Metallmembran eine Vielzahl von rechteckigen gewellten Metallplatten (12,224) umfasst, wobei jede gewellte Metallplatte zwei parallel zur ersten Richtung verlaufende Kanten und zwei parallel zur zweiten Richtung verlaufende Kanten umfasst,
wobei das Maß einer gewellten Metallplatte in der ersten Richtung einem gradzahligen Vielfachen des zweiten Wellenabstandes entspricht,
und wobei die parallel zur zweiten Richtung verlaufenden Kanten der gewellten Metallplatte im Wesentlichen in den planen Abschnitten der gewellten Metallplatte zwischen den parallel zur zweiten Richtung verlaufenden Wellen angeordnet sind und auf die Verankerungsmittel (14, 217, 218) der Isolierblöcke im inneren Bereich der Abdeckplatte übergehen.

15. Gefäß gemäß einem der Ansprüche 11 bis 14, wobei des erste Wellenabstandes gleich des zweiten Wellenabstandes ist und die Isolierblöcke (8, 202) eine quadratische Umrandung bilden.

16. Gefäß gemäß einem der Ansprüche 1 bis 15, wobei jeder quaderförmige Isolierblock (202) eine Bodenplatte (211) und einen Schaumstoffblock (209), welcher zwischen der Bodenplatte und der Abdeckplatte (210) eingebracht ist und so die wärmeisolierende Füllung bildet, umfasst.

17. Gefäß gemäß einem der Ansprüche 1 bis 15, wobei jeder quaderförmige Isolierblock (8) ein Gehäuse umfasst, in welchem die wärmeisolierende Füllung eingebracht ist, wobei das Gehäuse eine Bodenplatte (117) und Seitenwände (121,122), welche sich zwischen der Bodenplatte und der Abdeckplatte (119) erstrecken, umfasst.

18. Gefäß gemäß einem der Ansprüche 1 bis 17, wobei die Wellen (13) im Verhältnis zu den planen Abschnitten in Richtung des Inneren des Gefäßes hervorstehen.

19. Gefäß gemäß einem der Ansprüche 1 bis 16, wobei die Wellen im Verhältnis zu den planen Abschnitten in Richtung des Äußeren des Gefäßes hervorstehen und in Vertiefungen (214, 215), welche in der Abdeckplatte (210) der Isolierblöcke (202) angeordnet sind, eingebracht sind.

20. Gefäß gemäß einem der Ansprüche 1 bis 19, wobei die wärmeisolierende Sperre eine sekundäre wärmeisolierende Sperre (201) ist und die dichte Membran eine sekundäre dichte Membran (204) ist,
wobei die Gefäßwand weiterhin umfasst eine primäre wärmeisolierende Sperre (205), welche auf der sekundären dichten Membran angeordnet ist, und eine primäre dichte Membran (207), getragen von der primären wärmeisolierende Sperre,
und wobei die metallischen Verankerungsmittel (217) der Isolierblöcke der sekundären wärmeisolierenden Sperre primäre Rückhaltemittel (219) umfassen, wobei die primäre wärmeisolierende Sperre eine Vielzahl von nebeneinanderliegenden quaderförmigen Isolierblöcken (206) umfasst, welche mit den primären Rückhaltemitteln (219) verbunden sind.

21. Gefäß gemäß Anspruch 20, wobei die sekundäre dichte Membran (204) Aussparungen (228) umfasst, damit die primären Rückhaltemittel (219) aus der sekundären dichten Membran hervorstehen können, und wobei die Kanten der Aussparungen (218) der sekundären dichten Membran in dichter Weise auf die metallischen Verankerungsmittel (217) der Isolierblöcke der sekundären wärmeisolierenden Sperre rund um die primären Rückhaltemittel (219) geschweißt sind.

22. Schiff (70) zum Transport einer kalten Flüssigkeit, wobei das Schiff eine Hülle und ein in der Hülle angeordnetes Gefäß gemäß den Ansprüchen 1 bis 21 umfasst.

23. Verfahren zur Be- und Entladung eines Schiffes (70) gemäß Anspruch 22, wobei eine kalte Flüssigkeit von oder zu einer schwimmenden oder erdverbundenen Speicheranlage (77) zu oder von dem Gefäß (71) des Schiffes durch isolierte Rohrleitung (73, 79, 76, 81,) geleitet wird.

24. Transfersystem für eine kalte Flüssigkeit, wobei das System ein Schiff (70) gemäß Anspruch 22, isolierte Rohrleitungen (73,79, 76,81) welche so angeordnet sind, dass sie das in der Schutzhülle angeordnete Gefäß (71) mit einer schwimmenden oder erdverbundenen Speicheranlage (77) verbinden und eine Pumpe umfasst, um eine kalte Flüssigkeit durch isolierte Rohrleitungen zu der schwimmenden oder erdverbundenen Speicheranlage zu oder von dem Gefäß des Schiffs zuleiten.

## Claims

1. A sealed and thermally insulating tank incorporated into a bearing structure, said tank comprising a tank wall fixed to a bearing wall (1, 3, 203) of the bearing structure, in which the tank wall comprises:
a thermally insulating barrier fixed to the bearing wall and a sealed membrane (12, 204) borne by said thermally insulating barrier,
the thermally insulating barrier comprising a plurality of rectangular parallelepipedal insulating blocks (8, 202) juxtaposed in a regular rectangular grid pattern, each insulating block comprising an insulating filling and a cover panel (119, 210) facing toward the inside of the tank, an upper face of the cover panel on the opposite side to the insulating filling bearing a metal anchor piece (14, 217, 218),
the sealed membrane (12, 204) being made up of a corrugated metal membrane comprising a first series of parallel corrugations (13) and flat portions (101, 102) situated between the parallel corrugations and resting on the upper face of the cover panels, the parallel corrugations (13) being arranged parallel to a first direction of the parallelepipedal insulating blocks and spaced by a first corrugations pitch,
**characterized in that** the pitch of the rectangular grid pattern in a second direction perpendicular to the first direction, which is substantially equal to a dimension of the insulating blocks (8, 202) in the second direction, is equal to twice the first corrugations pitch, so that the first series of corrugations comprises two corrugations (13) situated in line with each of the insulating blocks (8, 202),
**in that** a flat portion (102) of the sealed membrane situated between the two corrugations (13) is arranged in line with an internal zone of the cover panel that is situated some distance from the edges of the cover panel that are parallel to the first direction, so that the two corrugations (13) of the first series of corrugations are situated in line with a marginal zone of the cover panel which zone is situated between the internal zone and the edges of the cover panel (119, 210) that are parallel to the first direction,
and **in that** the metal anchor piece (14, 217, 218) of each insulating block is arranged at least in the internal zone of the cover panel, the sealed membrane being fixed to the thermally insulating barrier by the fixing of said flat portions (102) of the sealed membrane to said anchor pieces (14, 217, 218) of a plurality of the insulating blocks only in the internal zone of the cover panels (119, 210), so that the sealed membrane is not fixed to the thermally insulating barrier in said marginal zone of the cover panels.

2. The tank as claimed in claim 1, in which the anchor piece (14, 217, 218) is interrupted some distance from the edges of the cover panel (119, 210) and is confined to the internal zone of the cover panel, two thermal protection strips (54) being arranged on the cover panel in the continuation of the metal anchor piece (14, 218) in the marginal zone of the cover panel between the metal anchor piece and the edges of the cover panel parallel to the first direction
and in which the two corrugations (13) of the first series of corrugations are situated one on each side of the anchor piece (14, 217, 218) of each of the insulating blocks.

3. The tank as claimed in claim 1, in which the metal anchor piece (14, 217, 218) extends over an entire length of the cove panel (119, 210) in the second direction, including in said marginal zone of the cover panel situated between the internal zone and the edges of the cover panel (119, 210) that are parallel to the first direction, the sealed membrane being fixed to the metal anchor piece only in the internal zone of the cover panel and not in said marginal zone of the cover panel.

4. The tank as claimed in claim 1 to 3, in which there is an offset equal to substantially half the first corrugations pitch between the corrugations (13) parallel to the first direction and the edges of the insulating blocks (8, 202) parallel to the first direction.

5. The tank as claimed in one of claims 1 to 4, in which the anchor piece (14, 217, 218) is arranged at the center of the cover panel and the two corrugations of the first series of corrugations are situated at equal distances from the center of the cover panel.

6. The tank as claimed in one of claims 1 to 5, in which the corrugated metal membrane comprises a plurality of corrugated metal sheets (12, 224) of rectangular shape, each corrugated metal sheet comprising two edges parallel to the first direction and two edges parallel to the second direction,
the dimension of a corrugated metal sheet (12, 224) in the second direction being equal to an even integer multiple of the first corrugations pitch,
and in which the two edges of the corrugated metal sheet that are parallel to the first direction are essentially situated in the flat portions of the corrugated metal sheet between the corrugations parallel to the first direction and pass over the anchor pieces (14, 217, 218) of the insulating blocks (8, 202) in the internal zone of the cover panels.

7. The tank as claimed in claim 6, in which each corrugated metal sheet (12, 224) of rectangular shape has a border zone lap-welded to the border zone of the adjacent corrugated metal sheets, the border zone (66) of a corrugated metal sheet situated on the top being welded each time to the border zone of an adjacent corrugated metal sheet situated underneath,
and in which, along the edges of the corrugated metal sheet that are parallel to the first direction, the border zone of the corrugated metal sheet situated underneath is welded to the anchor pieces (14, 217, 218) of the insulating blocks in the internal zone of the cover panels.

8. The tank as claimed in claim 6 or 7, in which the dimension of a corrugated metal sheet (12, 224) in the second direction and/or in the first direction is equal to twice the first corrugations pitch.

9. The tank as claimed in one of claims 6 to 8, in which the anchor piece (14, 218) comprises a metal strip running parallel to the second direction.

10. The tank as claimed in claim 9, in which the anchor piece comprises a metal strip (14, 218) parallel to the first direction and a metal strip (14, 218) parallel to the second direction which strips form a cross in the internal zone of the cover panel.

11. The tank as claimed in one of claims 1 to 10, in which the sealed membrane further comprises a second series of parallel corrugations (13), which are arranged parallel to the second direction of the parallelepipedal insulating blocks (8, 202) and spaced apart by a second corrugations pitch, said flat portions (101, 102) of the sealed membrane being furthermore situated between the corrugations (13) parallel to the second direction,
in which the pitch of the rectangular grid pattern in the first direction, which is substantially equal to a dimension of the insulating blocks (8, 202) in the first direction, is equal to twice the second corrugations pitch, which means that the second series of corrugations comprises two corrugations (13) situated in line with each of the insulating blocks (8, 202),
the two corrugations of the second series of corrugations being situated in line with a marginal zone of the cover panel (119, 210) which zone is situated between the internal zone and the edges of the cover panel that are parallel to the second direction.

12. The tank as claimed in claim 11, in which the anchor piece (14, 217, 218) is interrupted some distance from the edges of the cover panel and is confined to the internal zone of the cover panel,
and in which the two corrugations (13) of the second series of corrugations are situated one on each side of the anchor piece of each of the insulating blocks.

13. The tank as claimed in claim 11 or 12, in which there is an offset equal to substantially half the second corrugations pitch between the corrugations (13) parallel to the second direction and the edges of the insulating blocks (8, 202) parallel to the second direction.

14. The tank as claimed in one of claims 11 to 13, in which the corrugated metal membrane comprises a plurality of corrugated metal sheets (12, 224) of rectangular shape, each corrugated metal sheet comprising two edges parallel to the first direction and two edges parallel to the second direction,
the dimension of a corrugated metal sheet in the first direction being equal to an even integer multiple of the second corrugations pitch,
and in which the two edges of the corrugated metal sheet that are parallel to the second direction are essentially situated in the flat portions of the corrugated metal sheet between the corrugations parallel to the second direction and pass over the anchor pieces (14, 217, 218) of the insulating blocks in the internal zone of the cover panels.

15. The tank as claimed in one of claims 11 to 14, in which the first corrugations pitch is equal to the second corrugations pitch and the insulating blocks (8, 202) have a square outline.

16. The tank as claimed in one of claims 1 to 15, in which each parallelepipedal insulating block (202) comprises a bottom panel (211) and a block of foam (209) interposed between the bottom panel and the cover panel (210) and forming said insulating filling.

17. The tank as claimed in one of claims 1 to 15, in which each parallelepipedal insulating block (8) comprises a box structure in which the insulating filling is housed, said box structure comprising a bottom panel (117) and side panels (121, 122) extending between said bottom panel and the cover panel (119).

18. The tank as claimed in one of claims 1 to 17, in which the corrugations (13) project toward the inside of the tank with respect to the flat portions.

19. The tank as claimed in one of claims 1 to 16, in which the corrugations (13) project toward the outside of the tank with respect to the flat portions, and are housed in grooves (214, 215) formed in the cover panels (210) of the insulating blocks (202).

20. The tank as claimed in one of claims 1 to 19, in which the thermally insulating barrier is a secondary thermally insulating barrier (201) and the sealed membrane is a secondary sealed membrane (204),
the tank wall further comprising a primary thermally insulating barrier (205) arranged on the secondary sealed membrane and a primary sealed membrane (207) borne by said primary thermally insulating barrier,
and in which the metal anchor pieces (217) of the insulating blocks of the secondary thermally insulating barrier bear primary retaining members (219), the primary thermally insulating barrier comprising a plurality of juxtaposed rectangular parallelepipedal insulating blocks (206) anchored to the primary retaining members (219).

21. The tank as claimed in claim 20, in which the secondary sealed membrane (204) comprises cutouts (228) to allow the primary retaining members (219) to project above the secondary sealed membrane, and in which edges of the cutouts (218) in the secondary sealed membrane are welded in a sealed manner to the metal anchor pieces (217) of the insulating blocks of the secondary thermally insulating barrier all around the primary retaining members (219).

22. A ship (70) for transporting a cold liquid product, the ship comprising a hull (72) and a tank as claimed in one of claims 1 to 21 arranged inside the hull.

23. A method for loading or unloading a ship (70) as claimed in claim 22, in which method a cold liquid product is conveyed through insulated pipes (73, 79, 76, 81) from or to a floating or land storage facility (77) to or from the tank of the ship (71).

24. A transfer system for a cold liquid product, the system comprising a ship (70) as claimed in claim 22, insulated pipes (73, 79, 76, 81) arranged in such a way as to connect the tank (71) installed in the hull of the ship to a floating or land storage facility (77) and a pump for causing a cold liquid product to flow through the insulated pipes from or to the floating or land storage facility to or from the tank of the ship.
